# FASCICULE DE BREVET EUROPEEN

(11) **EP 1 606 490 B1**
(45) Date de publication et mention de la délivrance du brevet: **19.07.2006**
(21) Numéro de dépôt: 04720038.1
(22) Date de dépôt: 12.03.2004
(51) Int. Cl.: E21B 36/00, E21B 17/01, E21B 43/12

(54) **DISPOSITIF DE RECHAUFFAGE ET D'ISOLATION THERMIQUE D'AU MOINS UNE CONDUITE SOUS-MARINE**
VORRICHTUNG ZUM WARMHALTEN UND ZUR WÄRMEDÄMMUNG VON MINDESTENS EINER UNTERWASSERLEITUNG
DEVICE FOR HEATING AND THERMALLY INSULATING AT LEAST ONE UNDERSEA PIPELINE

(30) Priorité: 18.03.2003 FR 0303274
(43) Date de publication de la demande: 21.12.2005
(73) Titulaire: SAIPEM S.A., 78180 Montigny-le-Bretonneux (FR)
(72) Inventeur: CHIESA, Giovanni, I-20097 San Donato Milanese (IT); CASOLA, Floriano, I-21045 Gazzada schianno (IT); PIONETTI, François-Régis, F-50450 La Baleine (FR)
(74) Mandataire: Domange, Maxime
(86) Numéro de dépôt international: PCT/FR2004/000619
(87) Numéro de publication internationale: WO 2004/085794

(56) Documents cités:
- WO-A-00/40886
- WO-A-00/49267
- WO-A-02/063128
- WO-A-02/066786
- WO-A-02/103153
- FR-A- 2 788 831
- FR-A- 2 821 917
- US-B1- 6 419 018

## Description

La présente invention concerne des dispositifs et un procédé de réchauffage et d'isolation thermique d'au moins une conduite sous-marine à grande profondeur. Elle concerne plus particulièrement les conduites de liaison fond-surface reliant le fond de la mer à des supports flottant en surface.

Le secteur technique de l'invention est le domaine de la fabrication et du montage de systèmes d'isolation et de réchauffage à l'extérieur et autour des conduites dans lesquelles circulent des effluents chauds dont on veut limiter les déperditions de chaleur.

Cette invention s'applique plus particulièrement aux développements de champs pétroliers en mer profonde, c'est à dire des installations pétrolières installées en pleine mer, dans lesquelles les équipements de surface sont en général situés sur des structures flottantes, les têtes de puits étant au fond de la mer. Les conduites concernées par la présente invention étant plus particulièrement les risers appelés conduites de liaison fond-surface remontant vers la surface, mais aussi les conduites reliant les têtes de puits auxdites conduites de liaisons fond surface.

La présente invention concerne également une installation de liaison fond-surface d'au moins une conduite sous-marine installée à grande profondeur de type tour hybride.

L'application principale de l'invention est l'isolation thermique et le réchauffage de conduites ou canalisations immergées, sous-marines ou subaquatiques, et plus particulièrement à grande profondeur, au-delà de 300 mètres, et véhiculant des produits pétroliers chauds dont un trop grand refroidissement serait problématique aussi bien en régime de production normale qu'en cas d'arrêt de production. Les développements en mer profonde sont effectués par des profondeurs d'eau atteignant actuellement 1500 m. Les développements futurs sont envisagés par des profondeurs d'eau jusqu'à 3000-4000 m et au-delà.

Dans ce type d'applications, de nombreux problèmes se posent si la température des produits pétroliers diminue d'une valeur significative importante par rapport à leur température de production qui est souvent au-delà de 60 à 80°C alors que la température de l'eau environnante surtout à grande profondeur peut être largement inférieure à 10°C et atteindre 4°C. Si les produits pétroliers se refroidissent par exemple en dessous de 30° à 60°C pour une température initiale de 70 à 80°C on observe en général :
- une forte augmentation de la viscosité qui diminue alors le débit de la conduite,
- une précipitation de paraffine dissoute qui augmente alors la viscosité du produit et dont le dépôt peut diminuer le diamètre intérieur utile de la conduite,
- la floculation des asphaltènes induisant les mêmes problèmes,
- la formation soudaine, compacte et massive d'hydrates de gaz qui précipitent à forte pression et faible température, obstruant ainsi brusquement la conduite.

Paraffines et asphaltènes restent accrochés à la paroi et nécessitent alors un nettoyage par raclage de l'intérieur de la conduite ; en revanche, les hydrates sont encore plus difficiles, voire même parfois impossibles à résorber.

De plus, dans les colonnes montantes, le gaz mélangé au pétrole brut à l'eau a tendance à se détendre au fur et à mesure de sa remontée, car la pression hydrostatique baisse. Cette détente étant quasi-adiabatique, les calories sont prélevées sur le fluide polyphasique même, et il en résulte un abaissement significatif de la température interne, ce dernier pouvant atteindre 8 à 15°C sur une dénivellation de 1500m.

L'isolation thermique et le réchauffage de telles conduites a donc pour fonction de retarder le refroidissement des effluents pétroliers véhiculés non seulement en régime de production établi, pour que leur température soit par exemple d'au moins 40°C en arrivant en surface, pour une température de production à l'entrée de la conduite de 70°C à 80°C, mais également en cas de diminution ou même d'arrêt de la production, afin d'éviter que la température des effluents ne descende par exemple en dessous de 30°C, afin de limiter les problèmes ci-dessus, ou tout au moins, de permettre de les rendre réversibles.

Dans le cas de l'installation de conduites uniques ou de faisceaux de conduites (appelés communément « bundles »), on préfère en général préfabriquer lesdites conduites à terre en longueurs unitaires de 250 à 500 m, que l'on tire ensuite depuis le large à l'aide d'un remorqueur. Dans le cas d'une liaison fond-surface de type tour, la longueur de conduite représente en général de 50 à 95% de la hauteur d'eau, c'est à dire qu'elle peut atteindre 2400 m pour une profondeur d'eau de 2500 m. Lors de sa fabrication à terre, on tire depuis la mer la première longueur unitaire que l'on raboute à la suivante, le remorqueur maintenant l'ensemble en traction pendant la phase de raboutage, laquelle peut durer plusieurs heures, voire plusieurs jours. Lorsque l'intégralité de la conduite ou du faisceau de conduites a été mise à l'eau, l'ensemble est remorqué vers le site, en général en subsurface, sensiblement à l'horizontale, où il est alors « cabané », c'est à dire basculé en position verticale, pour atteindre la position verticale, puis il mis en place en position définitive.

On connaît un dispositif d'isolation d'au moins une conduite sous-marine qui peut être en effet seule ou assemblée avec d'autres conduites, constituant alors ce que l'on appelle des « bundles » ou « faisceaux » destinée à être posée sur le fond à grande profondeur, comportant un revêtement extérieur isolant entourant celle-ci et une enveloppe externe de protection. L'isolation de la ou des conduites ou du faisceau de conduite communément dénommé « bundle » est alors protégée par une enveloppe extérieure de protection qui a une double fonction :
- d'une part d'éviter les endommagements qui peuvent se produire lors de la fabrication ou lors du remorquage comme lors de la pose, surtout dans les zones de faible profondeur d'eau, ledit remorquage pouvant dans certains cas se faire sur des distances de plusieurs centaines de kilomètres. A cet effet, on utilise des matériaux assez résistants tels qu'en acier, en composé thermoplastique ou thermodurcissable ou encore en matériau composite ;
- d'autre part de créer un confinement étanche autour du système d'isolation. Ce confinement est nécessaire dans le cas de revêtements extérieurs isolants constitués de matériaux sujets à migration, voire comprenant des composés fluides.

En effet, par des fonds de 2000 m, la pression hydrostatique est de l'ordre de 200 bars, soit 20 Méga Pascals, ce qui implique que l'ensemble des conduites et de leur revêtement en matériau isolant doit être capable de résister non seulement à ces pressions sans dégradation lors des pressurisations et dépressurisations de la conduite dans laquelle circule le fluide chaud, mais encore aux cycles de température lesquels engendrent des variations de volume des différents composants, et donc de pressions positives ou négatives pouvant conduire à la destruction partielle ou totale de l'enveloppe soit par dépassement des contraintes admissibles, soit par implosion de cette enveloppe externe (variations de pression interne négatives).

Le pétrole brut cheminant sur de très grandes distances, plusieurs kilomètres, on cherche à leur fournir un niveau d'isolation extrême pour, d'une part minimiser l'augmentation de viscosité qui conduirait à une réduction de la production horaire des puits, et d'autre part d'éviter le blocage du flot par dépôt de paraffine, ou formation d'hydrates dès lors que la température descend aux alentours de 30-40°C. Ces derniers phénomènes sont d'autant plus critiques, particulièrement en Afrique de l'Ouest, que la température du fond de la mer est de l'ordre de 4°C et que les pétroles bruts sont de type paraffinique.

On connaît de nombreux systèmes d'isolation thermique qui permettent d'atteindre le niveau de performances requis et de résister à la pression du fond de la mer qui est de l'ordre de 150 bars à 1500 m de profondeur. On cite entre autres les concepts de type "pipe-in-pipe", comprenant une conduite véhiculant le fluide chaud installée dans une conduite de protection externe, l'espace entre les deux conduites étant, soit simplement rempli d'un calorifuge, confiné ou non sous vide, soit simplement tiré au vide. De nombreux autres matériaux isolants ont été développés pour assurer une isolation à hautes performances, certains d'entre eux étant résistants à la pression. Ces matériaux isolants entourent simplement la conduite chaude et sont en général confinés au sein d'une enveloppe extérieure souple ou rigide, en équipression et dont la fonction principale est de maintenir dans le temps une géométrie sensiblement constante.

Tous ces dispositifs véhiculant un fluide chaud au sein d'une conduite isolé présentent, à des degrés divers, des phénomènes de dilatation différentielle. En effet la conduite interne, en général en acier, se trouve à une température que l'on cherche à maintenir le plus élevé possible, par exemple 60 ou 80°C, alors que l'enveloppe externe, bien souvent elle aussi en acier, se trouve à la température de l'eau de mer, c'est à dire aux alentours de 4°C. Les efforts engendrés sur les éléments de liaison entre conduite interne et enveloppe externe sont considérables et peuvent atteindre plusieurs dizaines, voire plusieurs centaines de tonnes et l'élongation globale résultante est de l'ordre de 1 à 2 m dans le cas de conduites isolées de 1000 à 1200 m de longueur.

Dans les brevets WO 00/49263, WO 02/066786 et WO 02/103153 au nom de la demanderesse, on a décrit différentes installations du type tour hybride, comportant des conduites isolées.

Un problème posé selon la présente invention est de pouvoir réaliser et installer de telles liaisons fond-surface pour conduites sous-marines à grandes profondeurs, telles qu'au delà de 1 000 mètres par exemple, et de type comportant une tour verticale et dont le fluide transporté doit être maintenu au dessus d'une température minimale jusqu'à son arrivée en surface, en réduisant au minimum les composants sujets à déperdition thermique, en évitant les inconvénients créés par l'expansion thermique propre, ou différentielle, des divers composants de ladite tour, de manière à résister aux contraintes extrêmes et aux phénomènes de fatigue cumulée sur la durée de vie de l'ouvrage, qui dépasse couramment 20 années.

Le brevet WO 00/40886 décrit un matériau d'isolation thermique à changement de phase solide-liquide et chaleur latente de fusion, capable de restituer des calories à la conduite interne, et confiné autour de ladite conduite interne au sein d'une enveloppe étanche et déformable, ce qui la rend capable de suivre l'expansion et la contraction des divers composants sous l'influence de tous les paramètres d'environnement, dont les températures interne et externe.

Plus précisément dans WO 00/40886, on met en oeuvre un matériau d'isolation à changement de phase solide-liquide et chaleur latente de fusion, et dont le changement de phase s'effectue à une température T₀ supérieure à la température T₁ , à partir de laquelle le pétrole circulant à l'intérieur de la conduite devient trop visqueux, en général la température T₁ est comprise entre 20° et 60°C et inférieure à la température T₂ du pétrole brut à l'entrée de la conduite.

Ce matériau à changement de phase, ci après dénommé "PCM" (Phase Change Material), permet de conserver, en cas d'arrêt de production, le fluide normalement en circulation à l'intérieur de la conduite intérieure à une température élevée, de manière à éviter la formation de paraffines ou d'hydrates dans le pétrole. D'autres matériaux à changement de phase sont envisageables, tels des sels hydratés ou non, stockant et restituant une énergie considérable lors des changement de phase.

Ainsi, lors des arrêts de production, le pétrole brut ne circule plus et reste en position au sein de la conduite et la déperdition de calories vers l'environnement extérieur, en général à 4°C par très grand fond, est effectuée au détriment du PCM, le pétrole brut restant toujours à une température supérieure ou sensiblement égale à celle dudit PCM.

Pendant toute la phase de solidification ou cristallisation du PCM, la température du PCM reste sensiblement constante et égale à T₀, par exemple 36°C, et donc, la conduite interne comportant du pétrole brut reste à une température supérieure ou sensiblement égale à celle (Tₒ) du PCM, c'est à dire 36°C, empêchant ainsi la formation de paraffines ou d'hydrates dans le pétrole brut.

Les matériaux à changement de phase décrits précédemment présentent généralement une variation volumique importante lors de leur changement d'état, pouvant atteindre 20 % dans le cas des paraffines. L'enveloppe extérieure de protection doit pouvoir s'accommoder sans dommage de ces variations de volume.

C'est pourquoi, selon WO 00/40886, ce matériau isolant à changement de phase est confiné au sein d'une enveloppe étanche et déformable, ce qui la rend capable de suivre l'expansion et la contraction des divers composants sous l'influence de tous les paramètres d'environnement, dont les températures interne et externe. La conduite est ainsi soit confinée au sein d'une enveloppe souple thermoplastique, notamment en polyéthylène ou polypropylène, par exemple circulaire, l'accroissement ou la réduction du volume intérieur, dû aux variations de température, comparable à une respiration est absorbée par la souplesse de l'enveloppe constituée par exemple d'un matériau thermoplastique présentant une grande limite élastique. Pour résister aux contraintes mécaniques, on utilise de préférence une enveloppe semi-rigide constituée d'un matériau résistant tel l'acier ou un matériau composite, tel qu'un composé réalisé à partir d'un liant tel qu'une résine époxy et des fibres minérales ou organiques telles que des fibres de verre ou de carbone, mais alors on donne au faisceau une forme ovoïde ou aplatie, avec ou sans contre-courbure, ce qui lui confère, à périmètre constant, une section inférieure au cercle correspondant. Ainsi, la « respiration » du faisceau, conduira, dans le cas d'une augmentation et d'une réduction du volume, respectivement à une « remise au rond » de l'enveloppe, ou à une accentuation de l'aplatissement de ladite enveloppe. Dans ce cas, l'ensemble faisceau-enveloppe est désigné par le terme «bundle plat », par opposition à une enveloppe circulaire.

Le problème de la présente invention est, plus particulièrement, de fournir un système amélioré d'isolation thermique d'une conduite sous-marine ou d'un faisceau de conduites intégrant un matériau isolant, notamment un matériau PCM, et dont le comportement en phase de redémarrage soit tel que ledit redémarrage puisse être réalisé en un temps réduit par rapport à l'art antérieur.

En effet, en cas d'arrêt de plusieurs jours ou de plusieurs semaines, pendant la période active du PCM, on prend en général la précaution de purger la ligne en effectuant une circulation en boucle d'un produit de substitution, par exemple du gazole, de manière à garder l'ensemble en sécurité avant de laisser la conduite descendre en température jusqu'à 4°C. Et, lors du redémarrage, on utilise en général le même gazole pour effectuer le réchauffage de la conduite en le faisant circuler en boucle à partir du support flottant où on le réchauffe en le faisant passer dans des chaudières ou des échangeurs de chaleur, en récupérant des calories en provenance des turbines à gaz. Ainsi, lors du réchauffage, les calories vont migrer de l'intérieur de la conduite vers le milieu ambiant extérieur, en général à 4°C et, pendant toute de la phase de réchauffage, la majeure partie des calories véhiculées par le gazole en circulation vont être absorbées par le PCM pour sa reliquéfaction, ce qui peut prendre plusieurs jours, voire plusieurs semaines si la conduite est très longue, ou si la production de calories au niveau du support flottant est insuffisante. Ce n'est qu'après cette phase de réchauffage avec circulation de gazole, que l'on peut reconnecter les têtes de puits et reprendre la production. En effet, si on redémarre prématurément la production, le matériau isolant PCM ne sera que partiellement liquide et la température interne sera inférieure ou égale à T₀ (température de changement de phase), donc basse, sur l'ensemble de la conduite sous-marine, et l'on observe alors les phénomènes suivants.

Au cours de la progression du pétrole sortant du puits à une température élevée, par exemple 75°C, vers le FPSO, il fournit des calories au PCM pour sa liquéfaction, et de ce fait, la température du pétrole baisse rapidement, car le PCM joue le rôle, non pas de système d'isolation, mais le rôle inverse d'absorbeur de calories, conduisant à un refroidissement accéléré du pétrole brut. Ainsi, après un parcours de quelques kilomètres, voire de quelques centaines de mètres seulement, la température du pétrole descend à la valeur critique de T₁ à laquelle des phénomènes redoutés de formation de bouchons d'hydrates ou de paraffine au sein du pétrole circulant dans la conduite peuvent se produire et alors conduire à un blocage du flux de pétrole brut. Dans la zone proche des têtes de puits, le PCM se reliquéfie progressivement et le front de reliquéfaction complète progresse lentement vers le FPSO. Dans une zone plus éloignée, la température reste stable aux alentours de T₀ et la liquéfaction ne peut se poursuivre que si le pétrole brut est toujours à une température supérieure à T₀. Ainsi, dans le cas de lignes très longues, par exemple de 5 ou 6 km, dans une zone très éloignée de la source chaude, c'est à dire proche du FPSO, il n'y a pas suffisamment d'apport de calories et le PCM perd alors des calories vers le milieu ambiant à 4°C. Pour fournir ces calories il passe progressivement à l'état solide.

Pour des conduites très longues, il apparaît que, lors d'un redémarrage, le PCM dans la zone proche des têtes de puits peut être en phase de reliquéfaction, alors qu'à l'autre extrémité, proche du FPSO, le PCM est en phase de resolidification, car la déperdition de calories vers le milieu ambiant est supérieure à l'apport en calorie par le pétrole brut circulant dans la conduite. En fait le PCM est en attente d'un front chaud de pétrole brut qui le transformera à nouveau en phase liquide.

Un but de la présente invention est donc de réaliser un système d'isolation de conduite permettant de réchauffer et maintenir en température l'effluent circulant dans une conduite sous-marine au-delà d'une valeur fixée, de sorte qu'après un arrêt prolongé, la durée de la phase de redémarrage soit réduite et tel que, par exemple, on puisse, le cas échéant, se contenter de réchauffer partiellement la conduite sans avoir à attendre que l'intégralité du matériau PCM, le cas échéant, soit complètement liquéfiée.

Pour ce faire, la présente invention fournit un dispositif de réchauffage et d'isolation thermique d'au moins une conduite principale sous-marine destinée à la circulation d'un effluent chaud, comportant :
- un revêtement d'un matériau isolant thermique entourant la ou lesdites conduites principales,
- ledit revêtement isolant étant recouvert d'une enveloppe externe de protection étanche, de préférence de forme cylindrique,
caractérisé en ce qu'il comprend :
a) une chambre interne de préférence de forme cylindrique et coaxiale à ladite enveloppe externe, telle que :
   - le dit revêtement isolant entoure ladite chambre interne et, de préférence, remplit l'espace annulaire entre ladite enveloppe externe et ladite chambre interne, et
   - ladite conduite principale est contenue à l'intérieur de ladite chambre interne, de préférence de forme cylindrique, et
b) des moyens aptes à maintenir un fluide caloporteur en température et le faire circuler à l'intérieur de ladite chambre interne, ledit fluide caloporteur entourant la conduite principale contenue à l'intérieur de ladite chambre interne.

Le préambule avant les caractéristiques a) et b) est connu du document FR-A-2 821 917.

Dans un mode de réalisation avantageux, ladite chambre interne est parcourue par au moins une conduite interne d'injection de gaz apte à permettre l'injection de gaz dans ladite conduite principale, ladite conduite interne d'injection de gaz étant raccordée à ladite conduite principale au niveau d'une extrémité dans la direction longitudinale de ladite conduite principale, à l'intérieur de ladite chambre interne, le cas échéant au niveau d'une extrémité inférieure, et, de préférence, ladite conduite d'injection de gaz s'étendant à l'extérieur de cette dite chambre interne sous forme d'une conduite externe d'injection de gaz reliant ladite conduite interne d'injection de gaz à un support flottant.

L'injection de gaz en pied d'une liaison fond-surface de type riser, crée des bulles au sein de l'effluent en progression ascendante, ce qui réduit sa densité et favorise ainsi la remontée dudit effluent. Cette technologie appelée "gas-lift", c'est à dire élévation par injection de gaz, est bien connu de l'homme de l'art et ne sera pas décrite plus en détails ici.

Dans un mode de réalisation particulier, ladite chambre interne comprend des moyens de circulation d'un fluide caloporteur comprenant au moins une conduite interne d'amenée d'un fluide caloporteur s'étendant à l'intérieur de ladite chambre interne depuis un premier orifice situé au niveau d'une première extrémité de la chambre interne, de préférence jusqu'à proximité de la deuxième extrémité de ladite chambre interne dans la direction longitudinale, et un deuxième orifice de sortie dudit fluide caloporteur, de préférence au niveau de ladite première extrémité de la chambre interne, ladite conduite interne d'amenée d'un fluide caloporteur étant située à côté de ladite conduite principale, entre cette dernière et ledit matériau isolant externe..

Du fait que la conduite d'amenée du fluide caloporteur parcourt la chambre interne sur la quasi-totalité de sa longueur, elle peut ainsi contribuer aussi au chauffage de l'intérieur de la chambre interne. Avantageusement, on peut disposer sur ladite conduite d'amenée du fluide caloporteur, des orifices situés à des niveaux intermédiaires, de manière à ce qu'une partie du fluide caloporteur chaud soit transférée directement vers la chambre interne audit niveau intermédiaire.

Dans ce cas, avantageusement, ladite conduite interne d'injection de gaz est une conduite enroulée en spirale autour de ladite conduite interne d'amenée dudit fluide caloporteur à l'intérieur de ladite chambre interne, de préférence une conduite rigide formée en spirale.

Ce mode de réalisation est particulièrement avantageux car il permet de constituer une réserve d'élongation possible de ladite conduite interne d'injection de gaz lorsque ladite conduite principale connaît des variations de longueur suite aux variations de températures de l'effluent chaud circulant à l'intérieur.

En outre, cette configuration de la conduite interne d'injection de gaz enroulée en spirale autour de la conduite interne d'amenée du fluide caloporteur, permet aussi de réchauffer le gaz avant de l'injecter dans la conduite principale et d'améliorer ainsi les performances du "gas-lift".

Dans une première variante de réalisation, ladite conduite interne d'amenée du fluide caloporteur est prolongée par une conduite externe flexible d'alimentation en dit fluide caloporteur depuis ledit premier orifice jusqu'à un support flottant, et ledit second orifice de sortie du fluide caloporteur est raccordé à une deuxième conduite externe flexible de retour dudit fluide caloporteur vers ledit support flottant.

Dans cette première variante de réalisation, ledit fluide caloporteur peut être réchauffé en le faisant passer dans des chaudières ou des échangeurs de chaleur à bord dudit support flottant, notamment en récupérant des calories en provenance, par exemple, de turbines à gaz.

Dans une seconde variante de réalisation, ladite conduite interne d'amenée du fluide caloporteur est reliée à des moyens de circulation et de réchauffage du fluide caloporteur comprenant une pompe coopérant avec ledit premier orifice d'amenée du fluide caloporteur et avec ledit deuxième orifice de sortie du fluide caloporteur au niveau d'une dite première extrémité de la chambre interne, ladite pompe permettant de faire circuler le fluide caloporteur successivement à l'intérieur de ladite conduite interne d'amenée du fluide caloporteur, puis à l'intérieur de la chambre interne et de le faire ressortir dé ladite chambre interne par ledit deuxième orifice, puis de le faire recirculer en boucle dans ladite chambre interne à travers ledit premier orifice, une conduite externe de circulation du fluide caloporteur entre ledit support flottant et le corps de la pompe ou ledit premier orifice, permettant d'ajuster la quantité de fluide caloporteur en circulation dans la chambre et dans les diverses conduites

De préférence, dans cette seconde variante de réalisation le dispositif selon l'invention comprend un moyen de chauffage du fluide caloporteur à l'intérieur de ladite conduite interne d'amenée du fluide caloporteur, de préférence sous forme d'une résistance électrique.

Ce moyen de chauffage permet de réchauffer le fluide caloporteur de manière très efficace, car la résistance électrique constitue un élément très simple et facile à alimenter depuis le support flottant par un câble de faibles dimensions, dans la mesure où l'on utilise un voltage élevé. De plus, la quantité d'énergie transférée au fluide caloporteur peut être simplement ajustée en faisant varier la tension ou l'intensité, ou les deux.

Dans un mode préféré de réalisation, le dispositif selon l'invention comprend au moins une cloison d'extrémité transversale à au moins une dite première extrémité, ladite cloison transversale d'extrémité supportant ladite conduite principale ainsi que lesdits moyens de circulation et étant traversée par ladite conduite principale et, le cas échéant, des premier et second orifices permettant la circulation dudit fluide caloporteur à l'intérieur et à l'extérieur de ladite chambre interne à travers lesdits orifices.

Dans un mode plus particulier de réalisation, le dispositif selon l'invention comprend une première et deuxième cloisons transversales d'extrémité, respectivement à chacune des deux extrémités de la chambre interne, ladite première cloison d'extrémité comprenant, le cas échéant, lesdits premier et second orifices, et les deux dites cloisons transversales d'extrémité supportant ladite enveloppe externe et ladite chambre interne et assurant leur liaison étanche, tout en assurant, au moins au niveau de ladite première extrémité, le confinement du fluide caloporteur à l'intérieur de la chambre interne.

De préférence, le dispositif selon l'invention comprend une deuxième cloison d'extrémité comprenant un grand orifice de diamètre supérieur à celui de la conduite principale, à travers lequel orifice passe ladite conduite principale, de sorte que le fluide caloporteur est en contact avec l'eau de mer à l'extrémité inférieure de la chambre interne. Ce mode de réalisation convient, plus particulièrement, lorsque le fluide caloporteur est un fluide non polluant tel que de l'eau douce comme explicité dans la description détaillée ci-après. Ce mode de réalisation permet en effet d'éviter des difficultés pouvant résultant des dilatations différentielles de la conduite principale et de la chambre interne.

Dans un autre mode de réalisation, ladite deuxième cloison d'extrémité comprend un orifice entourant de façon solidaire un manchon tubulaire à l'intérieur duquel ladite conduite principale peut coulisser à jeu réduit, de préférence de manière étanche. Ce mode de réalisation convient plus particulièrement si le fluide caloporteur est un fluide polluant.

Dans tous les cas, il est avantageux que ladite conduite principale soit revêtue d'un second revêtement isolant au moins au niveau de ladite deuxième extrémité de la chambre interne, ledit fluide caloporteur circulant dans ladite chambre interne à l'extérieur dudit second revêtement.

Plus particulièrement, ledit second revêtement est constitué par un matériau isolant thermique, de préférence un matériau isolant solide, de préférence encore de la mousse syntactique, ledit matériau solide entourant directement ladite conduite principale, de préférence encore ledit second matériau isolant remplissant entièrement l'espace entre ladite conduite principale et une seconde conduite coaxiale, jouant le rôle de manchon, et à l'intérieur de laquelle est insérée ladite conduite principale.

Dans un mode particulièrement avantageux de réalisation de la présente invention, ledit revêtement isolant autour de la chambre interne est un matériau isolant sujet à migration et au moins ladite enveloppe externe et/ou ladite chambre interne est ou sont constituées d'un matériau solide souple ou semi-rigide apte à suivre les déformations dudit matériau isolant et apte à rester en contact avec celui-ci lorsqu'il se déforme.

Comme mentionné précédemment, ledit revêtement isolant comprend un matériau isolant à changement de phase présentant une température de fusion liquide/solide (T0) de préférence compris entre 20 et 80°C, supérieure à celle (T2) du milieu environnant marin de ladite conduite en opération et inférieure à celle (T1) à partir de laquelle les effluents circulant à l'intérieur de la conduite présentent une augmentation de viscosité dommageable pour leur circulation dans ladite conduite.

On :entend ici par « matériau isolant » un matériau présentant de préférence une conductivité thermique inférieure à 0.5 W x m⁻¹ x K⁻¹, de préférence encore entre 0.05 et 0.2 W x m⁻¹ x K⁻¹ (Watt/mètre/Kelvin).

Ledit matériau isolant PCM est choisi notamment parmi les matériaux constitués d'au moins 90 % de composés chimiques choisis parmi les alcanes, notamment comprenant une chaîne hydrocarbonée d'au moins 10 atomes de carbone, ou encore les sels hydratés ou pas, les glycols, les bitumes, les goudrons, les cires, et autres corps gras solides à température ambiante, tels que le suif, la margarine ou les alcools gras et acides gras, de préférence, le matériau incompressible est constitué de paraffine comprenant une chaîne hydrocarbonée d'au moins 14 atomes de carbone.

Plus particulièrement, ledit matériau isolant à changement de phase comprend des composés chimiques de la famille des alcanes, de préférence une paraffine comprenant une chaîne hydrocarbonée d'au moins quatorze atomes de carbone.

Plus particulièrement encore, ladite paraffine est de l'heptacosane de formule C₁₇H₃₆ ou, de préférence, du tétracosane de formule C₂₄H₅₀ présentant une température de fusion d'environ 50°C. On peut aussi utiliser une coupe paraffinique industrielle centrée sur l'heptacosane ou le tétracosane.

Dans un mode de réalisation; ledit matériau isolant est constitué d'un complexe isolant comprenant un premier composé consistant en un composé hydrocarboné comme la paraffine ou le gazole, en mélange avec un second composé consistant en un composé gélifiant et/ou à effet structurant, notamment par réticulation, tel qu'un second composé du type polyuréthane, polypropylène réticulé, polyéthylène réticulé ou silicone, de préférence ledit premier composé se présentant sous forme de particule ou micro-capsule dispersée au sein d'une matrice dudit second composé et on peut citer plus particulièrement comme premiers composés les composés chimiques de la famille des alcanes, tels que des paraffines ou des cires, des bitumes, des goudrons, des alcools gras, des glycols, plus particulièrement encore des composés dont la température de fusion des matériaux est comprise entre la température T₁ des effluents chauds circulant dans une des conduites et la température T₂ du milieu environnant de la conduite en opération, soit en fait en général une température de fusion comprise entre 20 et 80°C.

Ces différents matériaux isolants sont des matériaux "sujets à migration", c'est à dire, des matériaux liquides, pâteux ou de consistance solide, telle que la consistance d'une graisse, d'une paraffine ou d'un gel, qui sont susceptibles d'être déformés par les contraintes résultant de pressions différentielles entre deux points distincts de l'enveloppe et/ou de variations de température au sein dudit matériau isolant.

C'est pourquoi, selon un mode préféré de réalisation, le dispositif selon la présente invention comprend un dit revêtement isolant qui est constitué d'un matériau solide visqueux sujet à migration ainsi qu'au moins deux cloisons transversales intermédiaires étanches, chacune desdites cloisons transversales intermédiaires étant constituée d'une structure rigide fermée traversée par ladite chambre interne et solidaire des parois de ladite chambre et de ladite enveloppe externe, de préférence lesdites cloisons transversales intermédiaires étant espacées à intervalles réguliers le long de l'axe longitudinal des chambre interne et enveloppe externe coaxiales, de préférence encore d'une distance de 50 à 200 mètres.

Cette structure rigide solidaire de l'enveloppe empêche le déplacement de ladite enveloppe en regard de ladite cloison et par rapport à celle-ci et fige donc la géométrie de la section transversale de l'enveloppe au niveau de ladite cloison. On entend ici par « étanche » et « fermé » que ladite cloison ne permet pas le passage de la matière constituant ledit revêtement isolant à travers ladite cloison, et qu'en particulier, la jonction entre ladite conduite et les orifices à travers lesquels ladite conduite traverse ladite cloison transversale intermédiaire ne permet pas le passage de ladite matière du revêtement isolant.

Lesdites cloisons transversales intermédiaires étanches assurent le confinement du ou desdits matériau(x) isolant(s) sujet(s) à migration constituant ledit revêtement isolant entre ladite enveloppe et lesdites cloisons.

Dans le cas d'une liaison fond-surface, par exemple la portion verticale d'une tour ou encore la section en chaînette reliant le sommet de la tour au support de surface, ou encore des conduites reposant sur une forte déclivité du fond de la mer, la pression extérieure varie le long de la conduite et décroît au fur et à mesure que l'on remonte vers la surface. Dans le cas de matériaux isolants pâteux ou fluides, ce dernier présentant une densité inférieure à celle de l'eau de mer, en général une densité de 0.8 à 0.85, la pression différentielle entre l'extérieur et l'intérieur variera le long de la dite conduite, augmentant au fur et mesure que l'on monte vers la surface. Ainsi, il s'ensuit des déformations accentuées dans les parties présentant le maximum de pression différentielle, induisant ainsi d'importants transferts de fluide parallèlement à l'axe longitudinal de ladite conduite. En outre, les transferts sont amplifiés par les phénomènes de « respiration » dus aux variations de température tels que décrits ci-dessus.

Un « bundle plat » est sensible aux variations de pression dues aux déclivités : surpression en bas, dépression en haut, et la phase de remorquage est critique, car la longueur pouvant atteindre plusieurs kilomètres, le « bundle » n'est en fait jamais parfaitement à l'horizontal et il en résulte des variations de pression différentielle importantes lors dudit remorquage et surtout lors de l'opération de cabanage.

Quand le « bundle » est en position verticale ou au fond de la mer sur une déclivité importante, le différentiel de pression créé par la faible densité du matériau isolant, associé à la variation de volume créée par l'expansion thermique du matériau isolant, engendre des mouvements du matériau isolant que doit pouvoir supporter l'enveloppe extérieure. On cherche à éviter les mouvements de particules parallèlement à l'axe du bundle, c'est à dire les migrations de matériau isolant entre deux zones distantes du « bundle », car ils risquent de détruire la structure proprement dite du matériau isolant.

Ce dispositif à cloisons transversales intermédiaires étanches permet de pouvoir fabriquer au meilleur coût un « bundle » à terre, de pouvoir mettre en place un revêtement en matériau isolant de type semi-fluide ou pâteux, de le remorquer en subsurface, de le cabaner en position verticale pour l'installer, tout en respectant l'intégrité de l'ensemble jusqu'à sa mise en production et pendant toute sa durée de vie, qui dépasse en général 30 années.

Ce dispositif à cloisons transversales intermédiaires étanches permet aussi de réaliser une isolation d'au moins une conduite sous-marine destinée à être posée sur le fond, en particulier à grande profondeur, en particulier dans des zones à forte déclivité, à partir d'une enveloppe de type « bundle plat » étanche, capable de fournir une souplesse transversale importante pour absorber les variations de volume, tout en conservant une rigidité longitudinale suffisante pour autoriser les manutentions, telles la préfabrication à terre, le remorquage vers le site, et la conservation de l'intégrité mécanique de ladite enveloppe pendant toute la durée de vie du produit, laquelle atteint et dépasse 30 ans.

Dans un mode de réalisation particulier, ladite structure fermée de ladite cloison transversale intermédiaire étanche comprend une pièce cylindrique qui présente une section transversale, dont le périmètre présente la même forme fixe que celui de ladite section transversale de l'enveloppe.

On entend par « section transversale » la section dans un plan XX', YY' perpendiculaire à l'axe longitudinal ZZ' de ladite enveloppe, ladite enveloppe étant de forme tubulaire et présentant un axe longitudinal central ZZ', et de préférence, la section transversale de ladite enveloppe définissant un périmètre présentant deux axes de symétrie XX' et YY' perpendiculaires entre eux, et audit axe longitudinal ZZ'.

On entend dans la présente description par « périmètre de la section transversale », la ligne en forme de courbe fermée qui délimite la surface plane définie par ladite section transversale.

Le périmètre de la section transversale de l'enveloppe externe au niveau des cloisons étanches est de forme fixe et ne peut donc pas se déformer par contraction ou par expansion de ladite enveloppe à ce niveau.

Selon différentes variantes de réalisation, ladite section transversale de l'enveloppe externe est de forme circulaire, ou de forme ovale, ou encore de forme rectangulaire, de préférence avec des angles arrondis.

Lesdites cloisons transversales intermédiaires étanches créent des ponts thermiques. On recherche donc à les espacer le plus possible pour réduire les ponts diermiques.

Dans un mode particulier de réalisation, l'espacement entre deux dites cloisons transversales intermédiaires étanches successives selon ledit axe longitudinal ZZ' de ladite enveloppe est de 50 à 200 mètres, notamment de 100 à 150 mètres.

Pour réduire le nombre de cloisons transversales intermédiaires étanches, selon une caractéristique préférentielle, le dispositif comprend au moins un, de préférence une pluralité de gabarit(s) conformateur(s), constitué(s) d'une structure rigide solidaire de ladite chambre interne et traversée par celle-ci et solidaire de ladite enveloppe externe à sa périphérie, disposé(s) entre deux dites cloisons transversales intermédiaires étanches successives, ledit gabarit conformateur présentant des ouvertures permettant le passage de la matière constitutive dudit matériau isolant sujet à migration à travers ledit gabarit conformateur.

Comme ladite cloison transversale intermédiaire étanche, ledit gabarit conformateur fige la forme de la section transversale de l'enveloppe externe et de la chambre interne au niveau dudit gabarit conformateur, tout en minimisant les ponts thermiques.

Plus particulièrement ladite structure ouverte dudit gabarit conformateur comprend une pièce cylindrique qui présente une section transversale dont le périmètre s'inscrit dans une figure géométrique identique à la figure géométrique définie par la forme du périmètre de la section transversale de ladite cloison étanche.

De préférence, un dispositif selon l'invention comporte une pluralité de gabarits conformateurs disposés le long dudit axe longitudinal ZZ' de l'enveloppe de préférence à intervalles réguliers, deux gabarits conformateurs successifs étant espacés de préférence encore de 5 à 50 mètres, de préférence 5 à 20 mètres.

Dans un mode préféré de réalisation, le dispositif selon l'invention comprend en outre au moins un gabarit centraliseur, de préférence une pluralité de gabarits centraliseurs, disposé(s) de préférence à intervalles réguliers, entre deux dites cloisons transversales intermédiaires étanches successives le long dudit axe longitudinal, chaque gabarit centraliseur étant constitué d'une pièce rigide solidaire de la paroi de la chambre interne ou de ladite enveloppe externe, présentant une forme qui autorise un déplacement limité de ladite enveloppe externe ou respectivement de ladite chambre interne, en contraction et en expansion, en regard dudit gabarit centraliseur, au moins ladite enveloppe externe ou respectivement ladite chambre interne étant constituée d'un matériau souple ou semi-rigide apte, le cas échéant, à rester en contact du revêtement isolant lorsque celle-ci se déforme.

Plus particulièrement, ledit gabarit centraliseur est de préférence constitué d'une pièce rigide à surface libre externe ou respectivement interne cylindrique dont le périmètre de la section,transversale est en retrait par rapport à ladite enveloppe externe ou respectivement ladite chambre interne et limite les déformations de ladite enveloppe externe ou respectivement ladite chambre interne par butée mécanique de celle-ci sur ladite pièce rigide en au moins deux points opposés du périmètre de la section transversale de ladite enveloppe externe ou respectivement ladite chambre interne. Ledit déplacement de l'enveloppe externe ou respectivement ladite chambre interne, en regard d'un dit gabarit centraliseur peut représenter une variation de 0,1 à 10 %, de préférence de 0,1 à 5 %, de la distance entre les deux points opposés du périmètre de la section transversale de ladite enveloppe externe ou respectivement ladite chambre interne. Ainsi, ladite pièce rigide constituant ledit gabarit centraliseur présentant une partie de la surface libre externe ou respectivement interne suffisamment en retrait par rapport à la surface de l'enveloppe externe ou respectivement de la chambre interne, et/ou présentant des perforations le traversant, de manière à créer un espace qui permette le transfert de matière constitutive dudit revêtement isolant à travers ledit gabarit centraliseur.

Ce gabarit centraliseur vise à assurer un enrobage minimum en revêtement isolant autour de ladite chambre interne en cas de déformation par contraction de l'enveloppe et transfert de ladite matière fluable entre les deux dites cloisons étanches.

Plus particulièrement, ledit gabarit centraliseur présente une section transversale dont le périmètre s'inscrit à l'intérieur d'une figure géométrique qui est sensiblement homothétique par rapport à la figure géométrique définie par le périmètre de la section transversale de ladite cloison transversale intermédiaire étanche.

La distance entre deux gabarits centraliseurs le long dudit axe longitudinal ZZ' est telle qu'elle permet d'assurer de maintenir une quantité de matière constituant ledit revêtement isolant, suffisante pour assurer l'enrobage minimum nécessaire à l'isolation thermique de ladite chambre interne, compte tenu des déformations en contraction supportées par ladite enveloppe externe et/ou de ladite chambre interne.

Avantageusement, le dispositif selon l'invention comporte une pluralité de gabarits centraliseurs, et deux gabarits centraliseurs successifs sont espacés le long dudit axe longitudinal ZZ' de l'enveloppe d'une distance de 2 à 5 mètres.

Ces différentes cloisons transversales intermédiaires étanches, gabarit centraliseur et gabarit conformateur, ont été décrites dans FR 2 821 915 selon une configuration différente car directement solidaire de la conduite sous-marine véhiculant les effluents.

Comme mentionné précédemment, avantageusement, ladite enveloppe externe et ladite chambre interne sont co-axiales le long d'un axe longitudinal ZZ' et définissent un périmètre présentant au repos deux axes de symétrie XX' et YY' perpendiculaires entre eux et audit axe longitudinal ZZ', et au moins l'une des parois constitutives desdites enveloppe externe et/ou chambre interne est constituée d'un matériau souple ou semi-rigide (c'est-à-dire apte à suivre les déformations du matériau isolant et apte à rester en contact avec celui-ci lorsqu'il se déforme), de préférence, l'autre enveloppe étant rigide et de préférence encore à section transversale de forme circulaire.

Selon une première variante de réalisation, ladite chambre interne est réalisée en matériau rigide et ladite enveloppe externe en matériau souple ou semi-rigide.

Selon différentes variantes de réalisation, la section transversale de l'enveloppe externe et/ou de la chambre interne est ou sont de forme circulaire ou de forme ovale, ou encore de forme rectangulaire, de préférence avec des angles arrondis.

Dans le cas où le dispositif comporte au moins deux conduites disposées suivant un même plan, la section transversale de ladite enveloppe externe ou de ladite chambre interne est de préférence de forme allongée dans la même direction que ce plan.

Plus particulièrement, le périmètre externe de la section transversale de ladite enveloppe externe de protection ou de ladite chambre interne est une courbe fermée dont le rapport du carré et de la longueur sur la surface qu'elle délimite est au moins égal à 13, comme décrit dans WO 00/40886.

Lors des variations de volume interne, l'enveloppe externe ou ladite chambre interne aura alors tendance à se déformer vers une forme circulaire, laquelle constitue mathématiquement la forme présentant, à périmètre constant, la surface la plus importante.

Dans le cas d'un profil circulaire, une augmentation de volume engendre des contraintes dans la paroi, lesquelles sont liées à l'augmentation de pression résultante de cette augmentation de volume.

En revanche, si on aplatit la forme de la section transversale, meilleure est la capacité de l'enveloppe ou de ladite chambre interne à absorber les expansions dues à la dilatation des différents composants sous l'effet de la température, sans créer de surpression significative, car l'enveloppe a la possibilité de se remettre au rond.

Dans le cas de profil de forme ovale, une variation de pression interne impliquera une combinaison de contraintes de flexion et de contraintes de traction pure, car la courbure variable de l'ovale se comporte alors comme une voûte architecturale avec cependant la différence que dans le cas de notre enveloppe, les contraintes sont des contraintes de traction et non des contraintes de compression. Ainsi, une forme ovale ou approchée d'une ovale sera envisageable pour de faibles capacités d'expansion et il conviendra de considérer alors des ovales avec un rapport de longueur du grand axe ρmax sur celle du petit axe ρmin aussi élevé que possible par exemple au moins 2/1 ou 3/1.

On sélectionnera alors la forme de l'enveloppe en fonction de l'expansion globale du volume du revêtement extérieur isolant, sous l'effet de variations de température. Ainsi, pour un système d'isolation utilisant principalement des matériaux sujets à expansion, une forme rectangulaire, une forme polygonale ou encore une forme ovale permet une expansion par flexion de la paroi tout en induisant un minimum de contraintes de traction dans l'enveloppe extérieure.

Dans un premier mode de réalisation, la section transversale de la chambre interne, de préférence constituée d'un matériau rigide, est de forme circulaire et la section transversale de l'enveloppe externe, de préférence constituée d'un matériau souple ou semi-rigide, est de forme ovale ou de forme rectangulaire avec des angles arrondis.

Dans un autre mode de réalisation, la section transversale de l'enveloppe externe, de préférence constituée d'un matériau rigide, est de forme circulaire et la section transversale de ladite chambre interne, de préférence constituée d'un matériau souple ou semi-rigide, est de forme ovale ou de forme rectangulaire avec des angles arrondis.

Avantageusement encore, ladite conduite principale et, le cas échéant, ladite conduite interne d'amenée de fluide caloporteur coopèrent à l'intérieur de ladite chambre interne avec des éléments centraliseurs qui maintiennent le ou lesdites conduites sensiblement parallèles à l'axe ZZ' de ladite chambre interne tout en autorisant le mouvement desdites conduites dû aux dilatations différentielles de celles-ci selon ledit axe ZZ'.

La présente invention a également pour objet un dispositif de réchauffage et d'isolation thermique d'un faisceau de conduites principales sous-marines, caractérisé en ce qu'il comprend un dispositif d'isolation thermique et réchauffage selon l'invention comprenant au moins deux dites conduites principales disposées en parallèle et à l'intérieur de ladite chambre interne.

La présente invention a également pour objet une installation de liaison fond-surface entre une conduite sous-marine reposant au fond de la mer, notamment à grande profondeur, et un support flottant 10, comprenant :
a) au moins un riser vertical relié à son extrémité inférieure à au moins une dite conduite sous-marine reposant au fond de la mer, et à son extrémité supérieure à au moins un flotteur, ledit riser vertical étant inclus dans un dispositif d'isolation thermique et réchauffage selon l'invention, ledit riser vertical correspondant à ladite conduite principale, et ladite chambre interne s'étendant sur une hauteur d'au moins 1000 mètres, et
b) au moins une conduite de liaison, de préférence une conduite flexible, assurant la liaison entre un support flottant et l'extrémité supérieure dudit riser vertical, et
c) le cas échéant, desdites conduites flexibles externes de circulation du fluide caloporteur entre le support flottant et lesdits premier et second orifices de la première extrémité de la chambre interne et, le cas échéant, au moins une dite conduite externe flexible d'injection de gaz.

De préférence, la liaison entre l'extrémité inférieure du riser vertical et une dite conduite sous-marine reposant au fond de la mer, se fait par l'intermédiaire d'un système d'ancrage comprenant une embase posée sur le fond, ladite embase assurant le maintien et le guidage des éléments de jonction entre l'extrémité inférieure du riser vertical et l'extrémité de ladite conduite reposant au fond de la mer, et lesdits éléments de jonction comprenant un élément de conduite courbe et un élément de raccordement de conduite, de préférence un unique élément de raccordement, de préférence encore, un unique connecteur automatique, et ledit riser vertical comprenant dans sa partie terminale inférieure un joint flexible permettant des mouvements angulaires de la partie du riser vertical située au dessus dudit joint flexible, et lesdits éléments de jonction comprenant ledit joint flexible ou une portion de riser vertical située au dessous dudit joint flexible.

On utilise ici le terme "riser vertical" pour rendre compte de la position théorique du riser lorsque celui-ci est au repos étant entendu que l'axe du riser peut connaître des mouvements angulaires par rapport à la verticale et se mouvoir dans un cône d'angle α dont le sommet correspond au point de fixation de l'extrémité inférieure du riser sur ladite embase.

Lesdits éléments de raccordement, notamment du type connecteurs automatiques, sont connus de l'homme de l'art et comprennent le verrouillage entre une partie mâle et une partie femelle complémentaire, ce verrouillage étant conçu pour se faire très simplement au fond de la mer à l'aide d'un ROV, robot commandé depuis la surface, sans nécessiter une intervention directe manuelle de personnel.

L'installation selon la présente invention est avantageuse car elle présente une géométrie relativement statique desdits éléments de jonction par rapport à ladite embase, et plus particulièrement par rapport audit support mobile, lesdits éléments de jonction étant maintenus de façon rigide sur ledit support mobile. La partie basse de la tour se trouve ainsi parfaitement stabilisée et ne supporte plus aucun effort, notamment au niveau du raccordement entre le riser vertical et la conduite reposant au fond de la mer, puisque les mouvements de translation longitudinale du support mobile crée une flexibilité à l'extrémité de la conduite sous-marine reposant au fond de la mer, ladite flexibilité étant capable d'absorber par déformation l'allongement ou la rétractation de la conduite sous-marine sous l'effet de la température et de la pression, évitant ainsi de créer des efforts de poussée considérables au sein de la conduite sous-marine, ces efforts pouvant atteindre 100, voire 200 tonnes ou plus, et de les transmettre à la structure fondation de la tour riser.

Dans un mode préféré de réalisation, ledit riser vertical comprend dans sa partie terminale inférieure un joint flexible, de préférence renforcé, lequel permet des mouvements angulaires α de la partie dudit riser vertical située au dessus dudit joint flexible, et lesdits éléments de jonction comprennent ledit joint flexible ou une portion de riser vertical située au-dessous dudit joint flexible.

Un joint flexible autorise une variation importante de l'angle α entre l'axe du riser et sa position théorique verticale au repos, sans engendrer de contrainte significative dans les portions de conduite situées de part et d'autre dudit joint flexible : ces joints flexibles sont connus de l'homme de l'art et peuvent être constitués par une rotule sphérique avec joint d'étanchéité, ou une rotule lamifiée constituée de sandwichs de feuilles d'élastomère et de tôle adhérisée, capable d'absorber des mouvements angulaires importants par déformation des élastomères, tout en conservant une étanchéité parfaite en raison de l'absence de joint de frottement. Ledit angle α est en général compris entre 10 et 15 degrés.

Dans tous les cas, ledit joint flexible est creux pour laisser passer le fluide, et son diamètre intérieur est, de préférence sensiblement de même diamètre que les conduites adjacentes qui y sont raccordées, notamment celle du riser vertical.

On entend ici par "joint flexible renforcé", un joint capable de transférer au support mobile les efforts verticaux créés par la tension engendrée par le flotteur de sub-surface, et les efforts horizontaux créés par la houle, et le courant agissant sur la portion verticale du riser, du flotteur et de la liaison flexible vers le support flottant, ainsi que par les déplacements dudit support flottant.

Lorsque lesdits éléments de jonction comprennent le dit joint flexible, ledit joint flexible est donc maintenu fixement par rapport audit support mobile. Ledit joint flexible correspond alors à un élément terminal des éléments de jonction assurant la jonction avec ledit riser vertical.

De par la présence dudit joint flexible, et de la liaison flexible vers le support flottant située en tête de riser vertical, le déplacement horizontal de la base du riser vertical qui se trouve à un point sensiblement fixe en altitude, n'engendre pas d'effort significatif dans l'ensemble articulé constitué dudit support mobile, dudit joint flexible, dudit riser et de ladite liaison vers le support de surface, sous l'effet des déplacements dudit support mobile au sein de ladite plate-forme embase, déplacement qui n'excèdent en général pas 5 m.

On connaît la méthode d'intervention à l'intérieur des canalisations, dite "coiled-tubing", consistant à pousser un tube rigide de petit diamètre, en général 20 à 50mm, à travers la conduite. Ledit tube rigide est stocké enroulé par simple cintrage sur un tambour, puis détordu lorsqu'on le débobine. Ledit tube peut mesurer plusieurs milliers de mètres en une seule longueur. L'extrémité du tube située au fût du tambour de stockage est reliée par l'intermédiaire d'un joint tournant à un dispositif de pompage capable d'injecter un liquide à haute pression et à haute température. Ainsi, en poussant le tube fin à travers la conduite, en maintenant le pompage et la contre-pression, cette conduite est nettoyée grâce à l'injection d'un produit chaud capable de dissoudre les bouchons. Cette méthode d'intervention est couramment utilisée lors des interventions sur puits verticaux ou sur des conduites obstruées par des formations de paraffine ou d'hydrates, phénomènes courants et redoutés dans toutes les installations de production de pétrole brut Le procédé de "coiled-tubing" est dénommé ci-après par "nettoyage par tubage continu" ou NTC.

L'installation selon l'invention .comprend donc avantageusement un dispositif en forme de col de cygne assurant la liaison entre l'extrémité supérieure dudit riser et une conduite de liaison avec le support flottant, de sorte que l'on peut intervenir à l'intérieur dudit riser vertical à partir de la partie supérieure du flotteur à travers ledit dispositif en forme de col de cygne, de façon à accéder à l'intérieur du riser et le nettoyer par injection de liquide et/ou par raclage de la paroi interne dudit riser, puis, le cas échéant, de ladite conduite sous-marine reposant au fond de la mer.

Avantageusement encore, l'installation selon l'invention comprend une seconde enveloppe externe à section transversale circulaire contenant au moins un dispositif d'isolation et de réchauffage selon l'invention, ladite enveloppe externe dudit dispositif d'isolation thermique et de réchauffage étant rendue solidaire de ladite seconde enveloppe externe, de préférence par des liens élastiques et de préférence encore ladite seconde enveloppe externe comprend des moyens en forme de spirale sur sa périphérie extérieure aptes à empêcher la formation de vortex ou de décrochement tubulaire sous l'effet de courant marin.

Ce mode de réalisation est particulièrement avantageux lorsque le dispositif d'isolation et de réchauffage selon l'invention comprend une dite enveloppe externe à section transversale non circulaire ou lorsque l'installation comprend au moins deux dits dispositifs d'isolation et de réchauffage avec deux dites enveloppes externes côte à côte à section transversale circulaire ou non circulaire.

La présente invention a également pour objet un procédé de réchauffage et d'isolation thermique d'au moins une conduite principale sous-marine de liaison fond-surface destinée à assurer la circulation d'un effluent chaud au fond de la mer ou depuis le fond de la mer jusqu'à la surface, caractérisé en ce qu'on utilise un dispositif de réchauffage et d'isolation thermique selon l'invention, de préférence dans une installation selon l'invention, et on fait circuler un dit fluide caloporteur à l'intérieur de ladite chambre interne.

Dans un mode particulier de réalisation, ledit fluide caloporteur est choisi parmi de l'eau de mer, de l'eau douce, du gazole, de l'huile.

De préférence, on choisit un fluide caloporteur de densité inférieure à celle de l'eau de manière à ce que celui-ci contribue à apporter de la flottabilité au dispositif d'isolation et de réchauffage selon la présente invention. Il peut s'agir, notamment de gazole de densité de l'ordre de 0,85.

Il est avantageux de mettre en oeuvre un fluide caloporteur de forte chaleur massique telle que l'eau de mer ou l'eau douce, mais on préférera cette dernière, car elle reste moins agressive vis à vis des parois métalliques de la chambre interne et lorsque l'on rajoute des additifs pour éviter la prolifération des algues et autres organismes, du simple fait de la différence de densité avec l'eau de mer, l'interface entre les deux fluides existant au bas de la colonne montante ne sera que peu perturbée et lesdits additifs resteront pour une longue durée au sein de l'eau douce en circulation.

Le procédé de réchauffage et isolation thermique selon l'invention est particulièrement avantageux lorsque l'on réchauffe ladite conduite principale par dite circulation dudit fluide caloporteur lors d'une phase de redémarrage de la production après un arrêt prolongé.

D'autres caractéristiques et avantages de la présente invention ressortiront mieux à la lecture de la description qui va suivre, faite de manière illustrative et non limitative, en référence aux dessins annexés sur lesquels :
La figure 1 est une vue de côté d'une liaison fond-surface de type tour riser reliant une conduite sous-marine 13 reposant sur le fond de la mer 30 et un support flottant 10 en surface 31.
La figure 1a est une vue en coupe d'une double conduite de circulation du fluide caloporteur.
La figure 1b est une vue de l'extrémité inférieure du dispositif selon l'invention coopérant avec une embase d'ancrage 19 au fond de la mer 30.
Les figures 2, 3 et 4 sont des sections transversales d'un dispositif d'isolation thermique et réchauffage selon l'invention dont l'enveloppe externe 3 est respectivement en configuration circulaire (fig. 2), de type rectangulaire (fig. 3) et de type ovale (fig. 4), la chambre interne 4 comportant deux conduites 1a, 1b de production, une conduite 7, d'injection de gaz et une conduite 6, de réchauffage,
Les figures 5 et 6 représentent des sections d'un dispositif d'isolation thermique et réchauffage selon l'invention, de type inversé c'est-à-dire avec une enveloppe externe 3 en configuration circulaire et une chambre interne 4 en configuration de type ovale (fig. 5) et rectangulaire (fig. 6).
La figure 7 est une coupe en vue de côté d'un dispositif d'isolation thermique et réchauffage 1 selon l'invention, comportant une conduite la de production, une conduite 6₁ de réchauffage par amenée du fluide caloporteur, traversant une chambre interne de réchauffage 4, celle-ci étant entourée d'une isolation périphérique avec un revêtement isolant thermique 2, la partie basse du dispositif.étant en communication directe avec l'eau de mer.
La figure 8 est une variante de la figure 7, dans laquelle on a représenté des dispositifs 16₁ de maintien des conduites 1a et 6₁ à l'intérieur de la chambre interne de réchauffage 4 et des dispositifs 15, 16 et 17 permettant le contrôle des déformations de l'enveloppe externe 3, et dont la partie basse du dispositif comporte un système d'isolation supplémentaire 2₁ directement autour de la conduite, l'extrémité inférieure du dispositif étant complètement cloisonnée 11₂.
Les figures 8A à C représentent une vue en section transversale, de la figure 8, au niveau des cloisons étanches, gabarits centraliseurs et gabarits conformateurs.
La figure 9 est une coupe en vue de côté de la partie haute d'un dispositif selon l'invention, selon les figures 7 ou 8 et comportant un dispositif de pompage 9 et de réchauffage 6₄ du fluide caloporteur que l'on fait circuler en boucle à l'intérieur de la chambre 4 par l'intermédiaire de la conduite d'amenée 6₁ du fluide caloporteur.
La figure 10 est une coupe en section transversale horizontale d'un double dispositif d'isolation et de réchauffage selon l'invention, équipé à sa périphérie d'une seconde enveloppe externe circulaire 3₁.
La figure 11 est une vue de côté d'un dispositif selon la figure 10 dont ladite seconde enveloppe circulaire 3₁ est équipée d'une hélice visant à réduire les phénomènes de turbulence sous l'effet du courant.

Sur la figure 1, on a représenté une installation de liaison fond-surface entre une conduite sous-marine 13 reposant au fond de la mer, notamment à grande profondeur, et un support flottant 10 de type FPSO, comprenant :
a) un riser vertical 1a, 1b relié à son extrémité inférieure à au moins une dite conduite sous-marine 13 reposant au fond de la mer, et à son extrémité supérieure à au moins un flotteur 14, ledit riser vertical étant inclus dans un dispositif d'isolation thermique et de réchauffage 1 selon l'invention, ledit riser vertical correspondant à ladite conduite principale, et ladite chambre interne 4 s'étendant sur une hauteur d'au moins 1000 mètres, et
b) une conduite de liaison 12 flexible, assurant la liaison entre un support flottant 10 et l'extrémité supérieure dudit riser vertical 1, et
c) une double conduite flexible externe 6₂, 6₃ de circulation respectivement d'amenée et de retour du fluide caloporteur 5 entre le support flottant 10 et lesdits premier et second orifices 8₁, 8₂ de la première extrémité 4₁ de la chambre interne 4 et une dite conduite externe flexible d'injection de gaz 7₂, et
d) la liaison entre l'extrémité inférieure du riser vertical 1a, 1b et une dite conduite sous-marine 13 reposant au fond de la mer, se fait par l'intermédiaire d'un système d'ancrage comprenant une embase 19 posée sur le fond, ladite embase 19 assurant le maintien et le guidage des éléments de jonction entre l'extrémité inférieure du riser vertical 1a, 1b et l'extrémité de ladite conduite reposant au fond de la mer 13, et lesdits éléments de jonction comprenant un élément de conduite courbe 20 et un élément de raccordement de conduite 21, consistant en un unique connecteur automatique, et ledit riser vertical 1a, 1b comprenant dans sa partie terminale inférieure un joint flexible 22 permettant des mouvements angulaires de la partie du riser vertical 1a, 1b située au dessus dudit joint flexible 22, et lesdits éléments de jonction comprenant ledit joint flexible 22 ou une portion de riser vertical située au dessous dudit joint flexible 22.

Les différentes conduites flexibles 6₂, 6₃, 7₂ et 12 sont suspendues sur le bordé du FPSO et sont connectées au sommet de l'installation, celle-ci étant appelée ci-après tour, soit au niveau d'une table supérieure 11₁, soit au niveau d'un dispositif de col de cygne 24. Toutes ces conduites flexibles adoptent une configuration de chaînette. L'installation comprend en effet un dispositif en forme de col de cygne 24 assurant la liaison entre l'extrémité supérieure dudit riser vertical 1a, 1b et une dite conduite de liaison 12 avec le support flottant 10, de sorte que l'on peut intervenir à l'intérieur dudit riser vertical à partir de la partie supérieure dudit flotteur 14 à travers ledit dispositif en forme de col de cygne 24, de façon à accéder à l'intérieur dudit riser vertical 5 et le nettoyer par injection de liquide et/ou par raclage de la paroi interne dudit riser vertical 5, puis, le cas échéant, de ladite conduite sous-marine 13 reposant au fond de la mer.

Ladite conduite flexible 12 de production est donc reliée au col de cygne 24 au sommet duquel est installé un flotteur 14 de forte capacité. Le col de cygne 24 est relié au flotteur 14 par l'intermédiaire d'une conduite flexible, ce qui permet d'effectuer, depuis la surface, des interventions de nettoyage de la conduite verticale 1a à l'aide d'un navire 10₁ équipé d'un dispositif de "coiled-tubing" connu de l'homme de l'art La conduite de production 1a traverse l'intégralité du dispositif d'isolation et de réchauffage 1 selon l'invention et se termine dans sa partie basse par un joint flexible 22 étanche dont le diamètre interne correspond sensiblement au diamètre de la conduite principale 1a. L'embase 19 est ancré sur le fond de la mer 31 et connectée par l'intermédiaire d'une conduite en forme de coude 20 et d'un connecteur automatique 21, la conduite sous-marine 13 reposant sur le fond de la mer 30. Comme explicité précédemment, ledit joint flexible 22 autorise les mouvements angulaires du dispositif d'isolation et de réchauffage 1 sous l'effet de la houle et du courant et, de plus, est capable de reprendre les efforts verticaux de tensionnement crées par le flotteur 14, ainsi que par l'éventuelle flottabilité propre des composants isolants intégrés au dispositif d'isolation et de réchauffage 1.

La double conduite de circulation du fluide caloporteur 6₂, 6₃ et la conduite d'amenée du gaz 7₂, entre le support flottant 10 et le sommet du dispositif d'isolation 1, coopèrent avec des orifices 8₁, 8₂ et respectivement 8₃ prévus dans la cloison transversale d'extrémité supérieure 11₁, encore appelée ci-après table supérieure 11_{1,}, au sommet 4₁ du dispositif d'isolation et de réchauffage 1 selon l'invention. Comme représenté sur les figures 7 à 9, la table supérieure 11₁ est solidaire de la conduite verticale de production 1a et traversée 8₅ par celle-ci, tout en supportant l'enveloppe externe 3₁ et la paroi périphérique tubulaire de la chambre interne 4. Ainsi la conduite de production 1a supporte l'intégralité de la tension créée par le flotteur 14 et, de plus, supporte la table supérieure 11₁ ainsi que les éléments constitutifs du dispositif d'isolation et de réchauffage 1 consistant dans l'enveloppe externe 3 et la chambre interne 4.

Sur les figures 7 à 9, on a représenté le dispositif de réchauffage et d'isolation thermique 1 selon l'invention, comprenant :
- la conduite principale sous-marine 1a ou riser vertical 1a destiné à la circulation de pétrole chaud,
- une chambre interne 4 de forme cylindrique à section circulaire à l'intérieur de laquelle est contenu ledit riser vertical 1a,
- une dite enveloppe externe 3, également de forme cylindrique et coaxiale à ladite chambre interne 4.

Les moyens d'isolation thermique et de réchauffage sont constitués par :
- un revêtement isolant thermique 2 remplissant l'espace entre la chambre interne 4 et l'enveloppe externe 3, et
- un fluide caloporteur 5 circulant à l'intérieur de la chambre interne 4 depuis son extrémité inférieure 4₂ jusqu'à son extrémité supérieure 4, au niveau dudit deuxième orifice 8₂ traversant la table supérieure 11₁.

Le fluide caloporteur est amené au sommet du dispositif d'isolation et de réchauffage 1 selon l'invention par la conduite externe flexible 6₂, laquelle est connectée à une conduite interne 6₁ de circulation du fluide caloporteur à l'intérieur de la chambre 4, au niveau du premier orifice 8₁ traversant la table supérieure 11₁.

La conduite interne 6, s'étend parallèlement à la conduite principale 1a dans la direction longitudinale ZZ' de la chambre interne 4, de sorte que le fluide caloporteur débouche dans la chambre interne 4 à l'extrémité 6₅ de ladite conduite d'amenée 6₁ à proximité de l'extrémité inférieure 4₂ du dispositif d'isolation et de réchauffage 1. La circulation du fluide caloporteur 5 à l'intérieur de la chambre 4 se fait par aspiration au niveau de l'orifice de sortie 8₂ au sommet 4₁ du dispositif d'isolation et de réchauffage 1 selon deux variantes de réalisation.

Selon une première variante représentée sur les figures 7 et 8, le second orifice de sortie 8₂ du fluide caloporteur est raccordé à une deuxième conduite externe flexible 6₃ de retour dudit fluide caloporteur vers le support flottant 10, et c'est au niveau du support flottant 10 que se trouve un système de pompage et chauffage du fluide.

Selon une deuxième variante de réalisation représentée sur la figure 9, un dispositif de pompage 9 est installé sur la table supérieure 11₁ de manière à coopérer avec lesdits premier orifice 8₁ du fluide caloporteur 5 et deuxième orifice 8₂ de sortie du fluide caloporteur qui permet de faire circuler en boucle le fluide caloporteur à l'intérieur de la chambre 4.

Comme représenté sur la figure 9, la pompe 9 qui peut être électrique, hydraulique ou pneumatique est contenue à l'intérieur d'un conteneur 9₁ reposant sur la table supérieure 11₁. L'orifice d'aspiration de la pompe est relié à l'orifice de sortie 8₂ du fluide caloporteur au niveau de la table 11₁ et l'orifice de sortie de la pompe est relié à l'orifice d'alimentation 8₁ du fluide à l'intérieur de la chambre 4 au niveau de la table supérieure 11₁. La résistance électrique 6₄ plonge à l'intérieur de la conduite 6₁ sur une longueur suffisante pour que le fluide caloporteur 5 puisse être réchauffé à la température convenable avant de poursuivre sa course vers le bas de la chambre 4. Pour la clarté du dessin, l'orifice 8₃ de la conduite d'injection de gaz 7₁ a été déporté sur la gauche par rapport à la représentation des figures 7 et 8. La résistance électrique 6₄ ainsi que le moteur de la pompe 9 sont alimentés par un câble électrique 6₆ en configuration de chaînette reliant le bordé du FPSO (non représenté). La conduite flexible externe 6₂ d'alimentation en fluide caloporteur coopère avec l'orifice 6₇ et permet d'effectuer le remplissage en fluide caloporteur de la chambre 5. La pompe 9 et le dispositif de résistance électrique 6₄ au sein du conteneur 9₁ peuvent être entretenus car le conteneur 9₁ est indépendant et vient se connecter par des moyens non représentés au niveau de la table supérieure 11₁. On peut donc effectuer la déconnexion du conteneur 9₁ et son levage jusqu'à un navire d'intervention 10₁ positionné à la verticale de la table 11₁. Après réparation ou remplacement, le conteneur 9₁ est redescendu, les câbles électriques sont reconnectés, les vannes d'isolation, non représentées, sont ouvertes et le fluide caloporteur 5 peut être, de nouveau, remis en circulation et réchauffé selon les besoins.

Cette seconde variante de réalisation avec une pompe 9 installée au sommet du dispositif d'isolation 1 est avantageux dans le cas où les calories nécessaires au réchauffage du fluide caloporteur 5 sont produites par des génératrices électriques. Au contraire, la première variante représentée sur les figures 7 et 8 est avantageuse dans le cas où les calories sont récupérées dans diverses installations existantes à bord du support flottant et, en particulier, au niveau des turbines à gaz, des groupes diesels ou des fours d'élimination de produits polluants.

Sur les figures 7 et 8, on montre que la table supérieure 11₁ est solidarisée à la conduite principale 1a au niveau de renfort 11₄ et supportée par cette dernière. La paroi de la chambre interne 4 ainsi que l'enveloppe externe 3 sont solidaires de manière étanche de la table supérieure 11₁. La conduite d'amenée interne 6₁ du fluide caloporteur est supportée de manière étanche par la table supérieure 11₁ à l'aide de renfort 11₅, ladite conduite d'amenée 6₁ traverse toute la hauteur de la chambre interne 4 pour déboucher en un point 6₅ proche du fond 4₂. Ainsi le fluide caloporteur 5 remplit tout l'espace compris entre les diverses conduites 1a, 6, à l'intérieur de la chambre interne 4, espace délimité à son sommet par la table supérieure 11₁. Puis le fluide ressort par le second orifice 8₂ pour rejoindre, via une liaison externe flexible 6₃, le support flottant 10 où le fluide caloporteur est réchauffé puis pompé à nouveau vers l'orifice d'alimentation 8₁ à travers la conduite externe flexible d'alimentation 6₂, de manière à assurer une circulation continue et maintenir l'ensemble des composants à une température empêchant les blocages des conduites par formation de paraffine ou d'hydrate. La conduite d'injection de gaz interne 7₁ est solidarisée de manière étanche à la table supérieure 11₁ à l'aide de renfort 11₆ où elle est maintenue en suspension. La conduite interne d'injection de gaz 7, est avantageusement enroulée en spirale autour de la conduite d'amenée 6₁ du fluide caloporteur chaud, pour enfin être raccordée directement en 7₄ à la conduite principale 1a de production pour effectuer le "gas-lift" (élévation par injection de gaz).

En configuration de production, le gaz est injecté sous une pression légèrement supérieure à la pression interne régnant dans la conduite principale 1a au niveau de l'orifice 7₄, par exemple 0.5 à 2 bars de plus, ce qui produit des bulles 7₃ au sein du pétrole brut, qui ont pour effet d'en modifier la densité et ainsi de créer un effet accélérateur sur la veine fluide. Au fur et à mesure que les bulles 7₃ s'élèvent, la pression hydrostatique au sein du pétrole brut diminue, ce qui engendre une augmentation du volume des bulles, réduisant ainsi la densité apparente du pétrole et accélérant le processus de transfert du pétrole brut du fond de la mer vers le FPSO.

La disposition en spirale de la conduite interne d'injection de gaz 7₁ présente trois avantages particuliers :
- d'une part, la conduite d'injection de gaz 7₁ se trouve au plus près de la conduite externe d'amenée 6₁ du fluide caloporteur chaud et maintient donc le gaz à une température optimale jusqu'à ce qu'il soit injecté à la base de la conduite principale la de production,
- d'autre part, ladite conduite 7₁ étant fixée rigidement 11₅, dans sa partie supérieure, au niveau de la table supérieure 11₁, et dans sa partie inférieure, au niveau de l'orifice 7₄ d'injection, les dilatations différentielles entre la conduite principale 1a de production et la conduite d'injection de gaz 7₁, sont absorbées sans dommages par déformation élastique de la spirale que forme ladite conduite 7₁ enroulée en spirale autour de la conduite 6₁ de fluide caloporteur, ce qui autorise l'emploi de simples conduites en acier.
- enfin, en cas d'arrêt de l'installation, le riser 1a est rempli de pétrole brut, lequel envahit aussi la conduite d'injection de gaz 7₁ sur une certaine hauteur, en raison de l'absence de clapet anti-retour au niveau de l'orifice d'injection 7₄; en effet, on évite d'installer de tels clapets anti-retour car ils nécessitent de l'entretient et risquent de causer des pannes intempestives au cas où ils ne rempliraient plus leur tâche, par exemple en fuyant ou en se bloquant en position ouverte ou fermée. Ainsi, lors de redémarrages, on fait avantageusement circuler du fluide caloporteur 5 dans la chambre 4, ce qui a pour effet immédiat de fluidifier le brut contenu dans la conduite d'injection 7₁ de gaz enroulée en spirale et en contact direct avec la conduite d'amenée de fluide chaud 6₁, et de le maintenir à une température élevée, tout en réchauffant petit à petit le pétrole brut contenu dans la conduite principale 1a de production. En maintenant une pression de gaz suffisamment élevée, dès que le pétrole dans le riser 1a est suffisamment fluide, la conduite d'injection 7₁ de gaz se purge rapidement et le "gas-lift" entre en action sans délai, permettant ainsi un redémarrage optimal de l'installation.

Sur la figure 7, le revêtement isolant 2 est confiné dans l'espace compris entre la table supérieure 11₁ , la chambre interne 4, l'enveloppe externe 3, et la cloison transversale 11₂ située à l'extrémité inférieure 4₂ du dispositif d'isolation et de réchauffement 1. Cette cloison d'extrémité transversale 11₂ à l'extrémité inférieure 4₂ du dispositif est ouverte en son centre par un orifice 8₄ de sorte que, dans le bas du dispositif 1, l'intérieur de la chambre 4 est en contact direct avec l'eau de mer. Dans la mesure où le fluide caloporteur est suffisamment non miscible avec l'eau de mer et de densité inférieure, il se crée une zone d'interface entre le fluide caloporteur chaud et l'eau de mer. Le fluide caloporteur peut être de l'eau douce chaude et le mélange éventuel des eaux ne présente pas d'inconvénient majeur si ce n'est de perdre localement une faible partie des calories du fluide caloporteur. En outre, pour améliorer l'isolation du riser 1, on dispose avantageusement une isolation supplémentaire 2₁, par exemple de la mousse syntactique ou encore une section de pipe in pipe s'étendant, par exemple, sur une hauteur de 30 à 40 mètres, centrée sur la zone interface entre fluide caloporteur et eau de mer, dans la direction longitudinale ZZ'. Ainsi, en disposant l'extrémité inférieure 6₅ de la conduite d'amenée 6₁ du fluide caloporteur à, par exemple, 20 mètres du point bas 4₂ de la chambre interne 4 et en équipant avantageusement encore l'extrémité 6₅ de la conduite d'amenée 6₁ du fluide caloporteur , d'un déflecteur 6₆, on maintient l'interface eau chaude-eau froide largement au dessus du point bas 4₂ de la chambre interne 4 et on minimise les déperditions calorifiques inutiles. De plus l'isolation complémentaire 2₁ s'étendant bien au-dessus du déflecteur 6₈, on garantit, en plus d'un excellent niveau d'isolation, un réchauffage pleinement efficace à la conduite 1a dans sa portion basse. Ce mode de réalisation, dans lequel l'extrémité inférieure 4₂ de la chambre interne 4 est ouverte par un orifice 8₄ de diamètre supérieur à celui de la conduite principale 1a équipée de son revêtement isolant complémentaire 2₁, est avantageux car il autorise les élongation et rétractation du riser 1a suite aux variations de température sans avoir à gérer les difficultés mécaniques d'interface pour la liaison de l'extrémité inférieure de la conduite principale 1a avec la cloison transversale d'extrémité inférieure 11₂ du dispositif d'isolation 1 selon l'invention.

Sur la figure 8, on a représenté une variante de réalisation, dans laquelle la cloison transversale d'extrémité inférieure 11₂ coopère avec un manchon tubulaire 11₃ entourant l'extrémité inférieure de la conduite principale la équipée de son revêtement isolant complémentaire 2₁ de manière à confiner, de préférence de manière étanche, l'intérieur de la chambre 4. Ainsi on minimise les échanges avec l'extérieur, ce qui est préférable lorsque le fluide caloporteur est un fluide polluant comme le gazole. En outre, le gazole est intéressant car, de par sa faible densité (d=0,85), le gazole peut contribuer à apporter de la flottabilité au dispositif d'isolation et de réchauffage 1 dans son ensemble. La surface externe des moyens d'isolation 2₁ entourant la conduite principale 1a à son extrémité inférieure coulisse à jeu réduit à l'intérieur du manchon tubulaire 11₃, et, pour éliminer les risque de fuite, on installe avantageusement des joints d'étanchéité, non représentés, à au moins l'une des deux extrémités de ce manchon tubulaire 11₃, celui-ci étant solidaire de la cloison d'extrémité inférieure 11₂

Sur la figure 8, sont représentés à l'intérieur de la chambre interne 4, des éléments centraliseurs 16₁, qui permettent de maintenir les conduites 1a et 6₁ sensiblement parallèlement dans la direction longitudinale ZZ' de la chambre, tout en autorisant les mouvements dus aux dilatations différentielles selon ledit axe ZZ'.

D'autre part, sur la figure 8, on a également représenté une variante de réalisation avec des cloisons étanches intermédiaires 15, des gabarits centraliseurs 16 et des gabarits conformateurs 17 dans l'espace entre la chambre interne 4 et l'enveloppe externe 3 dans le cas où le .revêtement isolant 2 est un matériau sujet à migration. Des cloisons étanches intermédiaires 15, des gabarits centraliseurs 16 et des gabarits conformateurs 17 limitent l'expansion et la contraction du matériau isolant sujet à migration, donc les déformations de l'enveloppe externe 3 comme explicité précédemment. Les cloisons transversales intermédiaires étanches 15 ainsi que les cloisons d'extrémité 11₁, 11₂ sont constituées d'une structure rigide fermée solidaire, traversée par la paroi de ladite chambre interne 4 et solidaire de la paroi de l'enveloppe externe 3; elles sont espacées de préférence à intervalles réguliers d'au moins 200 mètres dans la direction ZZ'. Dans l'espace entre deux cloisons transversales étanches 11₁,11₂, on dispose au moins un gabarit centraliseur 16. Chaque gabarit centraliseur 16 est constitué d'une pièce rigide solidaire de la paroi de la chambre interne 4 et présente une forme qui autorise un déplacement limité de l'enveloppe externe 3 aussi bien en contraction qu'en expansion. Ce mode de réalisation convient pour une chambre interne dont la paroi est rigide, notamment de forme circulaire, et l'enveloppe externe 3 est constituée d'un matériau souple ou semi-rigide apte à rester en contact avec la surface extérieur du revêtement isolant 2 lorsque celle-ci se déforme. Sur la figure 8A, on a représenté un mode de réalisation où le périmètre de la section transversale de la surface libre externe cylindrique de la pièce rigide constituant le gabarit centraliseur 16, est en retrait par rapport à celui de la cloison étanche intermédiaire 15 et limite les déformations de l'enveloppe externe 3 par butée mécanique de celle-ci sur la pièce rigide 16 en au moins deux points opposés du périmètre de la section transversale de ladite enveloppe externe 3. Comme décrit dans FR 2 821 915, la pièce rigide 16 présente une partie de sa surface libre externe cylindrique suffisamment en retrait par rapport à la surface de l'enveloppe externe 3 et/ou présente des perforations la traversant de manière à créer un espace qui permette le transfert de matière isolante 2 à travers le gabarit centraliseur ou autour du gabarit centraliseur 16.

Dans une variante de réalisation non représentée, lorsque l'enveloppe externe 3 est réalisé en matériau rigide et présente un profil de section transversale horizontale circulaire et que c'est la chambre interne 4 qui est réalisée en matériau souple ou semi-rigide, de préférence à profil de section horizontale transversale ovale ou allongée de type rectangulaire, la pièce rigide constitutive des gabarits centraliseurs 16 est solidaire de l'enveloppe externe 3 et c'est la surface libre interne cylindrique de la pièce rigide 16 qui est alors en retrait par rapport à la paroi de la chambre interne 4, de manière à permettre l'expansion ou la contraction de la paroi de la chambre interne 4 en regard du gabarit centraliseur 16.

Il est également avantageux de prévoir des gabarits conformateurs 17 entre deux gabarits centraliseurs 16 comme représenté dans le compartiment inférieur entre la cloison d'extrémité inférieure 11₂ et la première cloison transversale intermédiaire étanche 15 dans la figure 8. Ce gabarit conformateur 17 est constitué d'une structure rigide solidaire des parois de l'enveloppe externe 3 et de la chambre interne 4. Sur la figure 8C, le gabarit conformateur 17 présente des ouvertures 17₁ permettant le passage de la matière sujette à migration dudit matériau isolant 2 à travers le gabarit conformateur 17 puis d'obtenir l'effet technique exposé précédemment décrit dans FR 2 821 915.

Sur les figures 2 à 6, on a représenté différents types de configuration géométrique la section transversale horizontale des chambres internes 4 et enveloppe externe 3, tout d'abord les chambres internes 4 et enveloppes externes 3 peuvent être constituées toutes les deux d'un matériau rigide et présenter une section transversale horizontale de configuration circulaire. Ce type de configuration peut convenir lorsque le matériau isolant thermique 2 est un matériau rigide tel que de la mousse syntactique.

Toutefois, lorsque le matériau isolant thermique 2 est un matériau sujet à migration, notamment du type gel, et plus particulièrement encore un composé à changement de phases tel que une paraffine ou encore une combinaison de ces divers systèmes d'isolation et d'accumulation d'énergie, il est préférable que l'enveloppe externe 3 et/ou la chambre interne 4 soient constituées d'un matériau souple ou semi-rigide apte à suivre les déformations dudit matériau isolant Différentes configurations peuvent être envisagées.

On notera que sur les figures 2 à 6, on a représenté un dispositif d'isolation et de réchauffage qui comprend un faisceau de conduites 1a, 1b disposées parallèlement à l'intérieur de la chambre interne 4 le long de sa direction longitudinale ZZ'.

Sur les figures 3 et 4, on a représenté un dispositif d'isolation 1 plus particulièrement adapté au revêtement isolant 2 de type gel ou matériau à changement de phase sujet à de fortes variations de volume dues à la température et/ou aux phénomènes de changement de phases. Ces dispositifs ont la capacité d'absorber les variations de volume importantes par "remise au rond" de la forme de l'enveloppe externe représentée sur la figure 3 avec une section transversale horizontale de type rectangulaire à angles arrondis et sur la figure 4 avec une section transversale horizontale en configuration ovale. L'enveloppe externe 3 se déforme en expansion vers une forme circulaire sans engendrer de contrainte significative dans l'enveloppe externe 3 lors des augmentations de volume interne. Dans cette version, l'enveloppe externe peut être réalisée en matériau semi-rigide, en acier ou tout autre métal ou encore en matériau composite. Dans ces réalisations de la figure 3, la paroi de la chambre interne 4 peut, elle-aussi, être réalisée en matériau semi-rigide mais on la réalise de préférence en matériau rigide de type.

Sur les figures 5 et 6, on a représenté une configuration inversée de la section transversale horizontale des chambres internes 4 et enveloppes externes 3. La forme déformable sous l'effet de l'expansion/contraction du matériau isolant 2 est constituée par la paroi de la chambre interne 4 dont la section transversale horizontale présente une forme allongée de type rectangulaire à bord arrondi (figure 6) ou ovale (figure 5) et l'enveloppe externe 3 étant alors de configuration circulaire et pouvant être constituée d'un matériau rigide. Ainsi, lors de la rétractation du matériau isolant 2, la paroi de la chambre 4 a tendance à se remettre au rond, tandis qu'elle s'aplatit lorsque le matériau isolant 2 s'expanse.

Sur la figure 10, on a représenté en coupe horizontale une installation comprenant deux dispositifs d'isolation et de réchauffage 1 selon l'invention, présentant chacun une enveloppe externe 3 dont la section transversale horizontale présente un profil rectangulaire à angle arrondi. Ces deux dispositifs 1 sont installés au centre d'une seconde enveloppe externe circulaire 3₁ jouant le rôle d'écran. Des secondes enveloppes circulaires écrans ont également été décrites dans l'état de la technique. Ladite seconde enveloppe circulaire 3₁ minimise les coefficients hydrodynamiques propres de l'ensemble et donc les efforts dus au courant marin. Cette seconde enveloppe circulaire 3₁ est rendue solidaire des dispositifs 1 par des plots élastiques 3₅, en élastomère ou en matériau thermoplastique, ou encore par de simples ressorts. Sur la figure 11, on a représenté des ailerons 3₂ en forme de spirale rapportées à l'extérieur de la seconde enveloppe circulaire 3₁ et dont la fonction est d'empêcher la formation de vortex ou décrochement tourbillonnaire sous l'effet de courants marins. Ces dispositions sont également connues de l'homme de l'art et d'autres dispositions équivalentes peuvent être envisagées.

L'invention a été décrite dans ses détails pour le cas d'une colonne montante, mais on reste dans l'esprit de l'invention dès lors que l'on applique les diverses dispositions de l'invention à des conduites sous-marines reposant sur le fond de la mer.

## Revendications

1. Dispositif de réchauffage et d'isolation thermique (1) d'au moins une conduite principale sous-marine (1a, 1b) de liaison fond-surface destinée à la circulation d'un effluent chaud, comportant :
- un revêtement d'un matériau isolant thermique (2) entourant la ou lesdites conduites principales (1a, 1b),
- ledit revêtement isolant (2) étant recouvert d'une enveloppe externe de protection étanche (3), de préférence de forme cylindrique,
**caractérisé en ce qu'**il comprend :
a) une chambre interne (4) de préférence de forme cylindrique et coaxiale (ZZ') à ladite enveloppe externe (3), telle que :
- le dit revêtement isolant entoure ladite chambre interne et, de préférence, remplit l'espace annulaire entre ladite enveloppe externe (3) et ladite chambre interne (4), et
- ladite conduite principale (1a, 1b) est contenue à l'intérieur de ladite chambre interne (4), de préférence de forme cylindrique, et
b) des moyens (6₁, 9) aptes à maintenir un fluide caloporteur (5) en température et le faire circuler à l'intérieur de ladite chambre interne, ledit fluide caloporteur (5) entourant la conduite principale (1a, 1b) contenue à l'intérieur d'une dite chambre interne (4).

2. Dispositif selon la revendication 1, **caractérisé en ce que** ladite chambre interne (4) est parcourue par au moins une conduite interne d'injection de gaz (7₁) apte à permettre l'injection de gaz dans ladite conduite principale (1a, 1b), ladite conduite interne d'injection de gaz (7₁) étant raccordée (7₄) à ladite conduite principale (1a, 1b) au niveau d'une extrémité (4₂) dans la direction longitudinale (ZZ') de ladite conduite principale (1a, 1b) à l'intérieur de ladite chambre interne (4) et, de préférence, ladite conduite d'injection de gaz (7₁) s'étendant à l'extérieur de ladite chambre interne (4) sous forme d'une conduite externe d'injection de gaz (7₂) reliant ladite conduite interne d'injection de gaz (7₁) à un support flottant (10).

3. Dispositif selon la revendication 1 ou 2, **caractérisé en ce qu'**il comprend des moyens de circulation d'un fluide caloporteur (5) comprenant au moins une conduite interne d'amenée (6₁) d'un fluide caloporteur s'étendant à l'intérieur de ladite chambre interne (4) depuis un premier orifice (8₁) situé au niveau d'une première extrémité (4₁) de la chambre interne (4), de préférence jusqu'à proximité de la deuxième extrémité (4₂) de ladite chambre interne (4) dans la direction longitudinale (ZZ'), et un deuxième orifice (8₂) de sortie dudit fluide caloporteur, de préférence au niveau de ladite première extrémité (4₁) de la chambre interne (4), ladite conduite interne d'amenée (6a) d'un fluide caloporteur étant située à côté de ladite conduite principale, entre cette dernière et ledit matériau isolant externe..

4. Dispositif selon l'une des revendications 2 ou 3, **caractérisé en ce que** ladite conduite interne d'injection de gaz (7₁) est une conduite enroulée en spirale autour de ladite conduite interne d'amenée (6₁) dudit fluide caloporteur à l'intérieur de ladite chambre interne (4).

5. Dispositif selon la revendication 3 ou 4, **caractérisé en ce que** ladite conduite interne d'amenée (6₁) du fluide caloporteur est prolongée par une conduite externe flexible (6₂) d'alimentation en dit fluide caloporteur depuis ledit premier orifice (8₁) jusqu'à un support flottant (10), et ledit second orifice de sortie (8₂) du fluide caloporteur est raccordé à une deuxième conduite externe flexible (6₃) de retour dudit fluide caloporteur vers ledit support flottant (10).

6. Dispositif selon la revendication 3 ou 4, **caractérisé en ce que** ladite conduite interne d'amenée (6₁) du fluide caloporteur est reliée à des moyens de circulation du fluide caloporteur comprenant une pompe (9) coopérant avec ledit premier orifice (8₁) d'amenée du fluide caloporteur et ledit deuxième orifice (8₂) de sortie du fluide caloporteur au niveau d'une dite première extrémité (4₁) de la chambre interne (4), ladite pompe (9) permettant de faire circuler le fluide caloporteur successivement à l'intérieur de ladite conduite interne d'amenée (6₁) du fluide caloporteur, puis à l'intérieur de la chambre interne (4), puis de le faire ressortir de ladite chambre interne (4) par ledit deuxième orifice (8₂) et, enfin, de le faire recirculer en boucle dans ladite chambre interne (4) à travers ledit premier orifice (8₁), une conduite externe flexible (6₂) de circulation du fluide caloporteur assurant la liaison entre ledit support flottant et le corps de la pompe (9) ou ledit premier orifice (8₁).

7. Dispositif selon la revendication 6, **caractérisé en ce qu'**il comprend un moyen de chauffage (6₄) du fluide caloporteur à l'intérieur de ladite conduite interne d'amenée (6₁) du fluide caloporteur, de préférence sous forme d'une résistance électrique.

8. Dispositif selon l'une des revendications 1 à 7, **caractérisé en ce qu'**il comprend au moins une cloison d'extrémité transversale (11₁) à au moins une dite première extrémité (4₁), ladite cloison transversale d'extrémité (11₁) supportant ladite conduite principale (1a, 1b) ainsi que lesdits moyens de circulation (6₁, 9), et étant traversée (8₅) par ladite conduite principale (1a, 1b) et, le cas échéant, des premier et second orifices (8₁, 8₂) permettant la circulation dudit fluide caloporteur (5) à l'intérieur et à l'extérieur de ladite chambre interne (4) à travers lesdits orifices (8₁, 8₂).

9. Dispositif selon la revendication 8, **caractérisé en ce qu'**il comprend une première et deuxième cloisons transversales d'extrémité (11₁, 11₂), respectivement à chacune des deux extrémités (4₁, 4₂) de la chambre interne (4), ladite première cloison d'extrémité (11₁) comprenant, le cas échéant, lesdits premier et second orifices (8₁, 8₂), et les deux dites cloisons transversales d'extrémité (11₁, 11₂) supportant ladite enveloppe externe (3) et ladite chambre interne (4) et assurant leur liaison étanche, tout en assurant, au moins au niveau de ladite première extrémité (4₁), le confinement du fluide caloporteur (5) à l'intérieur de la chambre interne (4).

10. Dispositif selon la revendication 9, **caractérisé en ce que** ladite deuxième cloison d'extrémité (11₂) comprend un grand orifice (8₄) de diamètre supérieur à celui de la conduite principale, à travers lequel orifice, passe ladite conduite principale (1a), de sorte que le fluide caloporteur (5) est en contact avec l'eau de mer à l'extrémité inférieure (4₂) de la chambre interne (4).

11. Dispositif selon la revendication 9, **caractérisé en ce que** ladite deuxième cloison d'extrémité (11₂) comprend un orifice (8₄) entourant de façon solidaire un manchon tubulaire (11₃) à l'intérieur duquel ladite conduite principale (1a) peut coulisser à jeu réduit, de préférence de manière étanche.

12. Dispositif selon l'une des revendications 1 à 11, **caractérisé en ce que** ladite conduite principale (1a) est revêtue d'un second revêtement isolant (2₁), au moins au niveau de ladite deuxième extrémité (4₂) de la chambre interne (4), ledit fluide caloporteur circulant dans ladite chambre interne (4) à l'extérieur dudit second revêtement (2₂).

13. Dispositif selon la revendication 12, **caractérisé en ce que** ledit second revêtement (2₁) est constitué par un matériau isolant thermique, de préférence un matériau un matériau isolant solide, de préférence encore de la mousse syntactique, ledit matériau solide entourant directement ladite conduite principale (1a), de préférence encore ledit second matériau isolant remplissant entièrement l'espace entre ladite conduite principale (1a) et une seconde conduite coaxiale à l'intérieur de laquelle est insérée ladite conduite principale.

14. Dispositif selon l'une des revendications 1 à 13, **caractérisé en ce que** ledit revêtement isolant (2) comprend un matériau isolant sujet à migration et au moins ladite enveloppe externe (3) et/ou ladite chambre interne (4) est ou sont constituées d'un matériau solide souple ou semi-rigide apte à suivre les déformations du matériau isolant (2) et apte à rester en contact avec celui-ci lorsqu'il se déforme.

15. Dispositif selon l'une des revendications 1 à 14, **caractérisé en ce que** ledit matériau isolant (2) est un matériau à changement de phase présentant une température de fusion liquide/solide (T0) de préférence compris entre 20 et 80°C, supérieure à celle (T2) du milieu environnant marin de la conduite en opération et inférieure à celle (T1) à partir de laquelle les effluents circulant à l'intérieur de la conduite présentent une augmentation de viscosité dommageable pour leur circulation dans ladite conduite principale (1a, 1b).

16. Dispositif selon la revendication 15, **caractérisé en ce que** ledit matériau isolant (2) à changement de phase comprend des composés chimiques de la famille des alcanes, de préférence une paraffine comprenant une chaîne hydrocarbonée d'au moins quatorze atomes de carbone, de préférence encore du tétracosane de formule C₂₄H₅₀ présentant une température de fusion d'environ 50°C.

17. Dispositif selon l'une des revendications 1 à 16, **caractérisé en ce que** ledit matériau isolant (2) comprend un complexe isolant comprenant un premier composé, consistant en un composé hydrocarboné comme la paraffine ou le gazole, en mélange avec un second composé consistant en un composé gélifiant et/ou à effet structurant, notamment par réticulation, tel qu'un second composé du type polyuréthane, polypropylène réticulé, polyéthylène réticulé ou silicone, de préférence ledit premier composé se présentant sous forme de particules ou micro-capsules dispersées au sein d'une matrice dudit second composé, et ledit premier composé étant choisi, de préférence, parmi les alcanes tels que des paraffines, des cires de bitumes, des goudrons, des alcools gras ou des glycols, de préférence encore ledit premier composé étant un composé à changement de phase.

18. Dispositif selon l'une des revendications 1 à 17, **caractérisé en ce qu'**il comprend un dit revêtement isolant (2) comprenant un dit matériau solide visqueux sujet à migration et qu'il comprend au moins deux cloisons transversales intermédiaires étanches (15), chacune desdites cloisons transversales intermédiaires (15) étant constituée d'une structure rigide fermée traversée par ladite chambre interne (4) et solidaires des parois de ladite chambre interne (4) et de ladite enveloppe externe (3), de préférence lesdites cloisons transversales intermédiaires (15) étant espacées à intervalles réguliers le long de l'axe longitudinal (ZZ') desdites chambre interne (4) et enveloppe externe (3) coaxiales, de préférence encore d'une distance de 50 à 200 mètres.

19. Dispositif selon la revendication 18, **caractérisé en ce qu'**il comprend au moins un gabarit centraliseur (16), de préférence une pluralité de gabarits centraliseurs (16), disposé(s) de préférence à intervalles réguliers, entre deux dites cloisons transversales intermédiaires étanches (15) successives le long dudit axe longitudinal (ZZ'), chaque gabarit centraliseur (16) étant constitué d'une pièce rigide solidaire de la paroi de la chambre interne (4) ou de ladite enveloppe externe (3), présentant une forme qui autorise un déplacement limité de ladite enveloppe externe (3) ou respectivement de ladite chambre interne (4), en contraction et en expansion, en regard dudit gabarit centraliseur (16), au moins ladite enveloppe externe (3) ou respectivement ladite chambre interne (4) étant constituée d'un matériau souple ou semi-rigide apte, le cas échéant, à rester en contact du revêtement isolant lorsque celle-ci se déforme.

20. Dispositif selon l'une des revendications 18 ou 19, **caractérisé en ce qu'**il comprend au moins un, de préférence une pluralité, de gabarit(s) conformateur(s) (17) constitué(s) d'une structure rigide solidaire de ladite chambre interne et traversée par celle-ci et solidaire de ladite enveloppe externe (3) à sa périphérie, disposé(s) entre deux dites cloisons transversales intermédiaires étanches (15) successives, ledit gabarit conformateur présentant des ouvertures permettant le passage de la matière constitutive dudit matériau isolant sujet à migration (2) à travers ledit gabarit conformateur (17).

21. Dispositif selon l'une des revendications 1 à 17, **caractérisé en ce que** ladite enveloppe externe (3) et ladite chambre interne (4) sont co-a.Yiales le long d'un axe longitudinal (ZZ') et définissent un périmètre présentant au repos deux axes de symétrie (XX') et (YY') perpendiculaires entre eux et audit axe longitudinal (ZZ'), et au moins l'une des parois constitutives desdites enveloppe externe (3) et/ou chambre interne (4) est constituée d'un matériau souple ou semi-rigide, de préférence l'autre paroi étant constituée d'un matériau rigide, de préférence encore à section transversale de forme circulaire.

22. Dispositif selon la revendication 21, **caractérisé en ce que** la section transversale de l'enveloppe externe (3), de préférence constituée d'un matériau rigide, est de forme circulaire et la section transversale de ladite chambre interne (4), de préférence constituée d'un matériau souple ou semi-rigide, est de forme ovale ou de forme rectangulaire avec des angles arrondis.

23. Dispositif selon la revendication 21, **caractérisé en ce que** la section transversale de la chambre interne (4), de préférence constituée d'un matériau rigide, est de forme circulaire et la section transversale de l'enveloppe externe (3), de préférence constituée d'un matériau souple ou semi-rigide, est de forme ovale ou de forme rectangulaire avec des angles arrondis.

24. Dispositif selon l'une des revendications 1 à 23, **caractérisé en ce que** ladite conduite principale (1a) et, le cas échéant, ladite conduite interne d'amenée (6₁) de fluide caloporteur coopèrent à l'intérieur de ladite chambre interne (4) avec des éléments centraliseurs (16₁) qui maintiennent le ou lesdites conduites (1a, 6₁) sensiblement parallèles à l'axe (ZZ') de ladite chambre interne (4) tout en autorisant le mouvement desdites conduites (1a, 6₁) dû aux dilatations différentielles de celles-ci.

25. Dispositif de réchauffage et d'isolation thermique (1) d'un faisceau de conduites principales sous-marines (1a, 1b), **caractérisé en ce qu'**il comprend un dispositif selon l'une des revendications 1 à 24 comprenant au moins deux dites conduites principales (1a, 1b) disposées en parallèle et à l'intérieur de ladite chambre interne (4).

26. Installation de liaison fond-surface entre une conduite sous-marine (13) reposant au fond de la mer, notamment à grande profondeur, et un support flottant (10), comprenant :
a) au moins un riser vertical (1a,1b) relié à son extrémité inférieure à au moins une dite conduite sous-marine (13) reposant au fond de la mer, et à son extrémité supérieure à au moins un flotteur (14) ledit riser vertical étant inclus dans un dispositif (1) selon l'une des revendications 1 à 25, ledit riser vertical correspondant à ladite conduite principale, et ladite chambre interne (4) s'étendant sur une hauteur d'au moins 1000 mètres, et
b) au moins une conduite de liaison (12), de préférence une conduite flexible, assurant la liaison entre un support flottant (10) et l'extrémité supérieure dudit riser vertical (4), et
c) le cas échéant, desdites conduites flexibles externes (6₂, 6₃) de circulation du fluide caloporteur (5) entre le support flottant (10) et lesdits premier et second orifices (8₁, 8₂) de la première extrémité (4₁) de la chambre interne (4) et, le cas échéant, au moins une dite conduite externe flexible d'injection de gaz (7₂).

27. Installation selon la revendication 26, **caractérisée en ce qu'**elle comprend une seconde enveloppe externe (3₁) à section transversale circulaire contenant au moins un dispositif d'isolation et de réchauffage (1) selon l'une des revendications 1 à 25, ladite enveloppe externe (3) dudit dispositif d'isolation thermique et de réchauffage (1) étant rendue solidaire de ladite seconde enveloppe externe (3₁), de préférence par des liens élastiques (3₅) et de préférence encore ladite seconde enveloppe externe (3₁) comprend des moyens (3₂) en forme de spirale sur sa périphérie extérieure aptes à empêcher la formation de vortex ou de décrochement tubulaire sous l'effet de courant marin.

28. Procédé de réchauffage et d'isolation thermique d'au moins une conduite principale sous-marine (1a, 1b) de liaison fond-surface destinée à assurer la circulation d'un effluent chaud au fond de la mer ou depuis le fond de la mer jusqu'à la surface, **caractérisé en ce qu'**on utilise un dispositif de réchauffage et d'isolation thermique (1) selon l'une des revendications 1 à 25, de préférence dans une installation selon l'une des revendications 26 ou 27, et on fait circuler un dit fluide caloporteur (5) à l'intérieur d'une dite chambre interne (4).

29. Procédé selon la revendication 28, **caractérisé en ce que** ledit fluide caloporteur est choisi parmi de l'eau de mer, de l'eau douce, du gazole et de l'huile.

30. Procédé selon l'une des revendications 28 ou 29, **caractérisé en ce que** on réchauffe ladite conduite principale par dite circulation dudit fluide caloporteur lors d'une phase de redémarrage de la production après un arrêt prolongé.

## Claims

1. Apparatus (1) for heating and lagging at least one undersea main bottom-to-surface connection pipe (1a, 1b) for carrying a flow of hot effluent, the apparatus comprising:
- a covering of one thermally insulating material (2) surrounding said main pipe(s) (1a, 1b);
- said insulating covering (2) being covered by a leaktight outer protective casing (3) that is preferably cylindrical in shape;
the apparatus being **characterised in that** it comprises:
a) an internal chamber (4) preferably of cylindrical shape and coaxial (ZZ') inside said outer casing (3), such that:
- said insulating covering surrounds said internal chamber and preferably fills the annular space between said outer casing (3) and said internal chamber (4); and
- said main pipe (1a, 1b) is contained inside said internal chamber (4), that is preferably cylindrical in shape; and
b) means (6₁, 9) suitable for maintaining the temperature of a heat-transfer fluid (5) and for causing it to circulate inside said internal chamber, said heat-transfer fluid (5) surrounding the main pipe (1a, 1b) contained inside a said internal chamber (4).

2. Apparatus according to claim 1, **characterised in that** said internal chamber (4) conveys at least one internal gas-injection pipe (7₁) suitable for enabling gas to be injected into said main pipe (1a, 1b), said internal gas-injection pipe (7₁) being connected (7₄) to said main pipe (1a, 1b) at one end (4₂) in the longitudinal direction (ZZ') of said main pipe (1a, 1b) inside said internal chamber (4), and preferably said gas-injection pipe (7₁) extending outside said internal chamber (4) in the form of an external gas-injection pipe (7₂) connecting said internal gas-injection pipe (7₁) to a floating support (10).

3. Apparatus according to claim 1 or claim 2, **characterised in that** it comprises fluid-circulation means for circulating a heat-transfer fluid (5), said fluid-circulation means comprising at least one internal heat-transfer fluid feed pipe (6₁) extending in the longitudinal direction (ZZ') inside said internal chamber (4) from a first orifice (8₁) situated at a first end (4₁) of the internal chamber (4), preferably as far as the vicinity of the second end (4₂) of said internal chamber (4), and a second orifice (8₂) for outlet of said heat-transfer fluid, preferably level with said first end (4₁) of the internal chamber (4), said internal heat-transfer fluid feed pipe (6₁) being situated beside said main pipe, between it and said outer insulating material.

4. Apparatus according to claim 2 or claim 3, **characterised in that** said internal gas-injection pipe (7₁) is a pipe that is spiral-wound around said internal heat-transfer fluid feed pipe (6₁) inside said internal chamber (4).

5. Apparatus according to claim 3 or claim 4, **characterised in that** said internal heat-transfer fluid feed pipe (6₁) is extended from said first orifice (8₁) to a floating support (10) by an external flexible pipe (6₂) for feeding said heat-transfer fluid, and said second orifice (8₂) for outlet of heat-transfer fluid is connected to a second external flexible pipe (6₃) for returning said heat-transfer fluid to said floating support (10).

6. Apparatus according to claim 3 or claim 4, **characterised in that** said internal heat-transfer fluid feed pipe (6₁) is connected to heat-transfer fluid circulation means comprising a pump (9) co-operating at said first end (4₁) of the internal chamber (4) with said first orifice (8₁) for feeding heat-transfer fluid and with said second orifice (8₂) for outlet of heat-transfer fluid, said pump (9) enabling the heat-transfer fluid to be circulated successively inside said internal heat-transfer fluid feed pipe (6₁), then inside the internal chamber (4), then out from said internal chamber (4) via said second orifice (8₂), and finally recirculating in a loop back into said internal chamber (4) via said first orifice (8₁), an external flexible pipe (6₂) for circulating heat-transfer fluid providing a connection between said floating support and the body of the pump (9) or said first orifice (8₁).

7. Apparatus according to claim 6, **characterised in that** it includes heater means (6₄) for heating the heat-transfer fluid inside said internal heat-transfer fluid feed pipe (6₁), the heater means preferably being in the form of an electrical resistance element.

8. Apparatus according to one of claims 1 to 7, **characterised in that** it includes at least one transverse end partition (11₁) at at least a said first end (4₁), said end transverse partition (11₁) supporting said main pipe (1a, 1b) and also said fluid-circulation means (6₁, 9), and having said main pipe (1a, 1b) passing therethrough and, where appropriate, having first and second orifices (8₁, 8₂) enabling said heat-transfer fluid (5) to be caused to circulate inside and outside said internal chamber (4) via said orifices (8₁, 8₂).

9. Apparatus according to claim 8, **characterised in that** it has first and second transverse end partitions (11₁, 11₂) each at a respective one of the two ends (4₁, 4₂) of the internal chamber (4), said first end partition (11₁) including, where appropriate, said first and second orifices (8₁, 8₂), and said two transverse end partitions (11₁, 11₂) supporting said outer casing (3) and said internal chamber (4) and connecting them together in leaktight manner, while also ensuring, at least at a first end (4₁), that the heat-transfer fluid (5) is confined inside the internal chamber (4).

10. Apparatus according to claim 9, **characterised in that** said second end partition (11₂) includes a large orifice (8₄) of diameter greater than that of the main pipe, through which orifice said main pipe (1a) passes, so that the heat-transfer fluid (5) is in contact with sea water at the bottom end (4₂) of the internal chamber (4).

11. Apparatus according to claim 9, **characterised in that** said second end partition (11₂) includes an orifice (8₄) surrounding and secured to a tubular sleeve (11₃) inside which said main pipe (1a) can slide with little clearance, preferably in leaktight manner.

12. Apparatus according to one of claims 1 to 11, **characterised in that** said main pipe (1a) is covered in a second insulating covering (2₁), at least at said second end (4₂) of the internal chamber (4), said heat-transfer fluid circulating in said internal chamber (4) outside said second covering (2₂).

13. Apparatus according to claim 12, **characterised in that** said second covering (2₁) is constituted by a thermally insulating material, preferably a solid thermally insulating material, more preferably syntactic foam, said solid material directly surrounding said main pipe (1a), more preferably said second insulating material completely filling the space between said main pipe (1a) and a second pipe that is coaxial therewith, having said main pipe inserted therein.

14. Apparatus according to one of claims 1 to 13, **characterised in that** said insulating covering (2) comprises an insulating material that is subject to migration, and at least said outer casing (3) and/or said internal chamber (4) is/are constituted by a solid material that is flexible or semi-rigid and suitable for tracking deformations of the insulating material (2) and for remaining in contact therewith when it deforms.

15. Apparatus according to one of claims 1 to 14, **characterised in that** said insulating material (2) is a phase-change material presenting a liquid/solid melting temperature (T₀) that preferably lies in the range 20°C to 80°C, said temperature being greater than the temperature (T₂) of the sea water environment surrounding the pipe in operation and less than the temperature (T₁) above which the effluent flowing inside the pipe presents an increase in viscosity that is damaging for flow thereof in said main pipe (1a, 1b).

16. Apparatus according to claim 15, **characterised in that** said phase-change insulating material (2) comprises chemical compounds of the alkane family, preferably a paraffin having a hydrocarbon chain of at least 14 carbon atoms, more preferably tetracosane of formula C₂₄H₅₀ presenting a melting temperature of about 50°C.

17. Apparatus according to one of claims 1 to 16, **characterised in that** said insulating material (2) comprises an insulating mixture comprising a first compound consisting in a hydrocarbon compound such as paraffin or gas oil, mixed with a second compound consisting in a gelling compound and/or a compound having a structuring effect, in particular by cross-linking, such as a second compound of the polyurethane type, cross-linked polypropylene, cross-linked polyethylene, or silicone, preferably said first compound is in the form of particles or microcapsules dispersed within a matrix of said second compound, and said first compound preferably being selected from alkanes such as paraffins, waxes, bitumens, tar, fatty alcohols, or glycols, more preferably said first compound being a phase-change compound.

18. Apparatus according to one of claims 1 to 17, **characterised in that** it includes a said insulating covering (2) comprising one said viscous solid material that is subject to migration and at least two intermediate transverse partitions (15) that are leaktight, each of said intermediate transverse partitions (15) being constituted by a closed rigid structure having said internal chamber (4) passing therethrough and secured to the walls of said internal chamber (4) and to said outer casing (3), said intermediate transverse partitions (15) preferably being spaced apart from one another at regular intervals along the longitudinal axis (ZZ') of said internal chamber (4) and outer casing (3) coaxial therewith, more preferably at a distance of 50 m to 200 m.

19. Apparatus according to claim 18, **characterised in that** it includes at least one centralizing template (16) and preferably a plurality of centralizing templates (16) preferably disposed at regular intervals between two of said leaktight intermediate transverse partitions (15) in succession along said longitudinal axis (ZZ'), each centralizing template (16) being constituted by a rigid piece secured to the wall of the internal chamber (4) or of said outer casing (3), and presenting a shape which allows limited displacement of said outer casing (3) or respectively of said internal chamber (4) in contraction and in expansion facing said centralizing template (16), at least said outer casing (3) or respectively said internal chamber (4) being made of a material that is flexible or semi-rigid and suitable, where appropriate, for remaining in contact with the insulating covering when it deforms.

20. Apparatus according to claim 18 or claim 19, **characterised in that** it comprises at least one and preferably a plurality of shaping templates (17) each constituted by a rigid structure secured to said internal chamber which passes therethrough and secured to said outer casing (3) at its periphery, being disposed between two of said leaktight intermediate transverse partitions (5) that are disposed in succession, each shaping template presenting openings allowing the material constituting said insulating material (2) that is subject to migration to pass through said shaping template (17).

21. Apparatus according to one of claims 1 to 17, **characterised in that** said outer casing (3) and said internal chamber (4) are coaxial along a longitudinal axis (ZZ') and define a perimeter presenting, at rest, two axes of symmetry (XX' and YY') that are mutually perpendicular and perpendicular to said longitudinal axis (ZZ'), and at least one of the walls constituting said outer casing (3) and/or said internal chamber (4) is made of a material that is flexible or semi-rigid, while preferably the other wall is constituted by a material that is rigid, and more preferably of cross-section that is circular in shape.

22. Apparatus according to claim 21, **characterised in that** the cross-section of the outer casing (3), which is preferably made of a material that is rigid, is circular in shape, while the cross-section of said internal chamber (4), which is preferably made of a material that is flexible or semi-rigid, is oval in shape or rectangular in shape with rounded corners.

23. Apparatus according to claim 21, **characterised in that** the cross-section of the internal chamber (4), which is preferably made of a material that is rigid, is circular in shape, while the cross-section of the outer casing (3), which is preferably made of a material that is flexible or semi-rigid, is oval in shape or rectangular in shape with rounded corners.

24. Apparatus according to one of claims 1 to 23, **characterised in that** said main pipe (1a) and, where appropriate, said internal heat-transfer fluid feed pipe (6₁), co-operate(s) inside said internal chamber (4) with centralizing elements (16₁) which hold said pipe(s) (1a, 6₁) substantially parallel to the axis (ZZ') of said internal chamber (4) while allowing said pipes (1a, 6₁) to move due to differential expansion thereof.

25. Apparatus (1) for heating and lagging a bundle of undersea main pipes (1a, 1b), the apparatus being **characterised in that** it comprises apparatus according to one of claims 1 to 24 containing at least two of said main pipes (1a, 1b) disposed in parallel inside said internal chamber (4).

26. A bottom-to-surface connection installation between an undersea pipe (13) resting on the sea bottom, in particular at great depth, and a supporting float (10), the installation comprising:
a) at least one vertical riser (1a, 1b) connected at its bottom end to at least one said undersea pipe (13) resting on the sea bottom, and at its top end to at least one float (14) said vertical riser being included in apparatus (1) according to one of claims 1 to 25, said vertical riser corresponding to said main pipe, and said internal chamber (4) extending over a depth of at least 1000 meters;
b) at least one connection pipe (12) preferably a flexible pipe, connecting a floating support (10) with the top end of said vertical riser (4); and
c) where appropriate, said external flexible pipes (6₂, 6₃) for circulating the heat-transfer fluid (5) between the floating support (10) and said first and second orifices (8₁, 8₂) at the first end (4₁) of the internal chamber (4), and, where appropriate, at least one said flexible external pipe (7₂) for injecting gas.

27. An installation according to claim 26, **characterised in that** it includes a second outer casing (3₁) of circular cross-section containing at least one lagging and heating apparatus (1) according to one of claims 1 to 25, said outer casing (3) of said lagging and heating apparatus (1) being secured to said outer second casing (3₁), preferably via resilient links (3₅), and more preferably said outer second casing (3₁) having spiral-shaped means (3₂) on its outside periphery suitable for preventing vortices forming or turbulence separating under the effect of sea currents.

28. A method of heating and thermally insulating at least one main undersea pipe (1a, 1b) providing a bottom-to-surface connection for delivering a flow of hot effluent to or from the bottom of the sea and the surface, the method being **characterised in that** a heating and lagging apparatus (1) according to one of claims 1 to 25 is used, preferably in an installation according to claim 26 or claim 27, and a said heat-transfer fluid (5) is caused to flow inside a said internal chamber (4).

29. A method according to claim 28, **characterised in that** said heat-transfer fluid is selected from sea water, fresh water, gas oil, and oil.

30. A method according to claim 28 or claim 29, **characterised in that** said main pipe is heated by said flow of said heat-transfer fluid during a stage of restarting production after a prolonged stoppage.

## Patentansprüche

1. Heiz- und Wärmeisoliervorrichtung (1) von mindestens einer Hauptunterwasserleitung (1a, 1 b) zur Boden-Oberflächen-Verbindung, die für die Zirkulation eines warmen Abstroms bestimmt ist, umfassend:
- eine Ummantelung aus wärmeisolierendem Material (2), die die Hauptleitungen (1a, 1b) umschließt,
- wobei die Isolierummantelung (2) von einer dichten äußeren Schutzhülle (3), vorzugsweise zylindrischer Form, ummantelt ist,
**dadurch gekennzeichnet, daß** sie umfaßt:
a) eine innere Kammer (4), vorzugsweise mit zylindrischer Form und koaxial (ZZ') zur äußeren Ummantelung (3), so daß:
- die Isolierummantelung die innere Kammer umschließt und vorzugsweise den ringförmigen Raum zwischen der äußeren Hülle (3) und der inneren Kammer (4) füllt und
- die Hauptleitung (1a, 1 b) innerhalb der inneren Kammer (4), vorzugsweise mit zylindrischer Form, enthalten ist und
b) Mittel (6₁, 9), die geeignet sind, die Temperatur eines wärmeübertragenden Fluids (5) zu halten und es innerhalb der inneren Kammer zirkulieren zu lassen, wobei das wärmeübertragende Fluid (5) die Hauptleitung (1a, 1 b), die innerhalb einer inneren Kammer (4) eingeschlossen ist, umschließt.

2. Vorrichtung nach Anspruch 1, **dadurch gekennzeichnet, daß** die innere Kammer (4) von mindestens einer inneren Gaseinspritzleitung (7₁) durchgequert ist, die geeignet ist, die Gaseinspritzung in die Hauptleitung (1a, 1b) zu ermöglichen, wobei die innere Gaseinspritzleitung (7₁) mit der Hauptleitung ((1a, 1b) auf der Ebene eines Endes (4₂) in der Längsrichtung (ZZ') der Hauptleitung (1a, 1 b) innerhalb der inneren Kammer (4) verbunden (7₄) ist und wobei sich die Gaseinspritzleitung (7₁) vorzugsweise außerhalb der inneren Kammer (4) in Form von einer äußeren Gaseinspritzleitung (7₂) erstreckt, die die innere Gaseinspritzleitung (7₁) mit einem schwimmenden Träger (10) verbindet.

3. Vorrichtung nach Anspruch 1 oder 2, **dadurch gekennzeichnet, daß** sie Zirkulationsmittel eines wärmeübertragenden Fluids (5) umfasst, die mindestens eine innere Zufuhrleitung (6₁) eines wärmeübertragenden Fluids umfaßt, die sich innerhalb der inneren Kammer (4) von einer ersten Öffnung (8₁), die sich auf der Ebene eines ersten Endes (4₁) der inneren Kammer (4), vorzugsweise bis nahe des zweiten Endes (4₂) der inneren Kammer (4) in der Längsrichtung (ZZ'), und einer zweiten Öffnung (8₂) zum Austritt des wärmeübertragenden Fluids, vorzugsweise auf der Ebene des ersten Endes (4₁) der inneren Kammer (4) ausbreitet, wobei die innere Zufuhrleitung (6a) eines wärmeübertragenden Fluids neben der Hauptleitung, zwischen letzterer und dem äußeren Isoliermaterial, liegt.

4. Vorrichtung nach einem der Ansprüche 2 oder 3, **dadurch gekennzeichnet, daß** die innere Gaseinspritzleitung (7₁) schraubenförmig um die innere Zufuhrleitung (6₁) des wärmeübertragenden Fluids in der inneren Kammer (4) gewickelt ist.

5. Vorrichtung nach einem der Ansprüche 3 oder 4, **dadurch gekennzeichnet, daß** die innere Zufuhrleitung (6₁) des wärmeübertragenden Fluids von einer flexiblen äußeren Leitung (6₂) zur Versorgung mit dem wärmeübertragenden Fluid von der ersten Öffnung (8₁) bis zu einem schwimmenden Träger (10) verlängert ist, wobei die zweite Austrittsöffnung (8₂) des wärmeübertragenden Fluids mit einer zweiten flexiblen äußeren Rückflussleitung (6₂) des wärmeübertragenden Fluids zu dem schwimmenden Träger (10) verbunden ist.

6. Vorrichtung nach einem der Ansprüche 3 oder 4, **dadurch gekennzeichnet, daß** die innere Zufuhrleitung (6₁) des wärmeübertragenden Fluids mit Mitteln zur Zirkulation des wärmeübertragenden Fluids verbunden ist, die eine Pumpe (9) umfassen, die mit der ersten Zufuhröffnung (8₁) des wärmeübertragenden Fluids und der zweiten Austrittsöffnung (8₂) des wärmeübertragenden Fluids auf der Ebene eines ersten Endes (4₁) der inneren Kammer (4) zusammenwirkt, wobei die Pumpe (9) es ermöglicht, das wärmeübertragenden Fluids nacheinander in der inneren Zufuhrleitung (6₁) des wärmeübertragenden Fluids und dann in der inneren Kammer (4) zirkulieren zu lassen und es dann aus der inneren Kammer (4) durch die zweite Öffnung (8₂) wieder austreten zu lassen und es anschließend in Schleife in der inneren Kammer (4) durch die erste Öffnung (8₁) wieder zirkulieren zu lassen, wobei eine flexible äußere flexible Zirkulationsleitung (6₃) des wärmeübertragenden Fluids die Verbindung zwischen dem schwimmenden Träger und dem Körper der Pumpe (9) oder der ersten Öffnung (8₁) sichert.

7. Vorrichtung nach Anspruch 6, **dadurch gekennzeichnet, daß** sie Heizmittel (6₄) des wärmeübertragenden Fluids innerhalb der inneren Zufuhrleitung (6₁) des wärmeübertragenden Fluids, vorzugsweise in Form von einem elektrischen Widerstand, umfaßt.

8. Vorrichtung nach einem der Ansprüche 1 bis 7, **dadurch gekennzeichnet, daß** sie mindestens eine Querendtrennwand (11₁) an mindestens einem Ende (4₁) umfaßt, wobei die Querendtrennwand (11₁) die Hauptleitung (1 a, 1 b) sowie die Zirkulationsmittel (6₁, 9) trägt und sie von der Hauptleitung (1a, 1 b) durchgequert (8₅) ist und wobei gegebenenfalls erste und zweite Öffnungen (8₁, 8₂) die Zirkulation des wärmeübertragenden Fluids (5) innerhalb und außerhalb der inneren Kammer (4) durch die Öffnungen (8₁, 8₂) ermöglichen.

9. Vorrichtung nach Anspruch 8, **dadurch gekennzeichnet, daß** sie eine erste und eine zweite Querendtrennwände (11₁, 11₂) jeweils an jedem der zwei Enden (4₁, 4₂) der inneren Kammer (4) umfasst, wobei die erste Endtrennwand (11₁) gegebenenfalls die ersten und zweiten Öffnungen (8₁, 8₂) und wobei die zwei Querendtrennwände (11₁, 11₂) die externe Hülle (3) und die innere Kammer (4) unterstützen und deren dichte Verbindung sichern und dabei mindestens auf der Ebene der ersten Öffnung (4₁) die Einschließung des wärmeübertragenden Fluids (5) in der inneren Kammer (4) sichern.

10. Vorrichtung nach Anspruch 9, **dadurch gekennzeichnet, daß** die zweite Endtrennwand (11₂) eine große Öffnung (8₄), deren Durchmesser größer ist als der der Hauptleitung, umfaßt, durch die die Hauptleitung (1a) derart läuft, daß das wärmeübertragende Fluid (5) an dem unteren Ende (4₂) der inneren Kammer (4) mit Meerwasser in Kontakt ist.

11. Vorrichtung nach Anspruch 9, **dadurch gekennzeichnet, daß** die zweite Endtrennwand (11₂) eine Öffnung (8₄) aufweist, die eine Rohrhülse (11₃) aus einem Stück fest umschließt, innerhalb von welcher die Hauptleitung (1a) mit reduziertem Spiel, vorzugsweise dicht gleiten kann.

12. Vorrichtung nach einem der Ansprüche 1 bis 11, **dadurch gekennzeichnet, daß** die Hauptleitung (1a) von einer zweiten Isolierummantelung (2₁) ummantelt ist, mindestens auf der Ebene des zweiten Endes (4₂) der inneren Kammer (4), wobei das wärmeübertragende Fluid innerhalb der inneren Kammer (4), außerhalb der zweiten Ummantelung (2₂), läuft.

13. Vorrichtung nach Anspruch 12, **dadurch gekennzeichnet, daß** die zweite Bedeckung (2₁) aus einem wärmeisolierenden Material, vorzugsweise aus einem festen Isoliermaterial oder noch vorzugsweise aus syntaktischem Schaumstoff besteht, wobei das feste Material die Hauptleitung (1a) direkt umschließt und wobei das zweite Isoliermaterial vorzugsweise den Raum zwischen der Hauptleitung (1a) und einer zweiten Leitung, die koaxial in die Hauptleitung eingesetzt ist, vollständig füllt.

14. Vorrichtung nach einem der Ansprüche 1 bis 13, **dadurch gekennzeichnet, daß** die Isolierummantelung ein wanderndes Isoliermaterial umfaßt und die externe Hülle (3) und / oder die innere Kammer (4) aus einem festen, flexiblen oder halbstarren Material besteht (bestehen), das geeignet ist, den Verformungen des Isoliermaterials (2) zu folgen und das geeignet ist, in Kontakt mit diesem zu bleiben, wenn es sich verformt.

15. Vorrichtung nach einem der Ansprüche 1 bis 14, **dadurch gekennzeichnet, daß** das Isoliermaterial (2) ein Material mit Phasenübergang ist, das eine Flüssig/Fest-Schmelztemperatur (T0) aufweist, die vorzugsweise zwischen 20 und 80 °C liegt, über jener (T2) des umgebenden Meeresmediums der Leitung im Betrieb und über jener (T1), ab welcher die Ausströme, die innerhalb der Leitung fließen, eine Viskositätserhöhung aufweisen, die ihr Fließen in der Hauptleitung (1a, 1 b) beeinträchtigt.

16. Vorrichtung nach Anspruch 15, **dadurch gekennzeichnet, daß** das Isoliermaterial (2) mit Phasenübergang chemische Verbindungen der Familie der Alkane umfaßt, vorzugsweise ein Paraffin, das eine Kohlenwasserstoffkette von mindestens vierzehn Kohlenstoffatomen umfaßt und noch vorzugsweise Tetracosan der Formel C24H50, der eine Schmelztemperatur von ca. 50°C aufweist.

17. Vorrichtung nach einem der Ansprüche 1 bis 16, **dadurch gekennzeichnet, daß** das Isoliermaterial (2) einen Isolierkomplex umfaßt, der eine erste Verbindung umfaßt, die aus einer Kohlenwasserstoffverbindung wie Paraffin oder Gasöl besteht, zusammen mit einer zweiten Verbindung, die aus einer Verbindung, die gelierenden und / oder mit strukturellem Effekt ist, insbesondere durch Vernetzung, wie eine Nebenverbindung vom Typ Polyurethan, vernetztes Polypropylen, vernetztes Polyethylen oder Silikon gemischt ist, wobei die erste Verbindung vorzugsweise in Form von Partikeln oder Mikrokapseln vorliegt, die innerhalb einer Matrix der zweiten Verbindung dispergiert sind, und wobei die erste Verbindung vorzugsweise unter den Alkanen, wie Paraffinen, Bitumenwachsen, Teeren, Fettalkoholen oder Glykolen ausgewählt ist, wobei vorzugsweise die erste Verbindung noch mit Phasenübergang vorliegt.

18. Vorrichtung nach einem der Ansprüche 1 bis 17, **dadurch gekennzeichnet, daß** sie eine Isolierummantelung (2) umfaßt, die ein festes, visköses, wanderndes Material umfaßt und, daß sie mindestens zwei dichte Zwischenquertrennwände (15) umfaßt, wobei jede der Zwischenquertrennwände (15) aus einer starren, geschlossenen Struktur, die von der inneren Kammer (4) durchgequert ist, besteht und welche fest mit den Wänden der inneren Kammer (4) und der äußeren Hülle (3) verbunden sind, wobei die Zwischenquertrennwände (15) vorzugsweise in regelmäßigen Abständen entlang der Längsachse (ZZ') der koaxialen inneren Kammer (4) und äußeren Hülle (3) beabstandet sind, weiter vorzugsweise mit einem Abstand von 50 bis 200 Meter.

19. Vorrichtung nach Anspruch 18, **dadurch gekennzeichnet, daß** sie mindestens eine Zentrierschablone (16) umfaßt, vorzugsweise eine Mehrzahl von Zentrierschablonen (16), die vorzugsweise in regelmäßigen Abständen zwischen zwei aufeinander folgenden dichten Zwischenquertrennwänden (15) entlang der Längsachse (ZZ') angeordnet sind, wobei jede Zentrierschablone (16) aus einem starren Teil besteht, das mit der Wand der inneren Kammer (4) oder der äußeren Hülle (3) fest verbunden ist und das eine Form aufweist, die eine beschränkte Bewegung in der äußeren Hülle beziehungsweise in der inneren Kammer (4), in Kontraktion und in Streckung, gegenüber der Zentrierschablone (16) ermöglicht, wobei mindestens die äußere Hülle (3) beziehungsweise die innere Kammer (4) aus einem flexiblen oder halbstarren Material besteht, das gegebenenfalls geeignet ist, mit der Isolierummantelung in Kontakt zu stehen, wenn diese sich verformt.

20. Vorrichtung nach einem der Ansprüche 18 oder 19, **dadurch gekennzeichnet, daß** sie mindestens eine, vorzugsweise eine Mehrzahl von Formungsschablone(n) (17) umfaßt, die aus einer starren Struktur bestehen, die mit der inneren Kammer (4) fest verbunden ist und von dieser durchgequert ist und die mit der äußeren Hülle (3) an ihrem Umfang fest verbunden ist, wobei die Formungsschablone(n) (17) zwischen zwei aufeinander folgenden dichten Zwischenquertrennwänden (15) angeordnet ist (sind), wobei die Formungsschablone(n) Öffnungen aufweist (aufweisen), die das Durchlaufen des Stoffs, aus dem das wandernde Isoliermaterial (2) besteht, durch die Formungsschablone (17) erlauben.

21. Vorrichtung nach einem der Ansprüche 1 bis 17, **dadurch gekennzeichnet, daß** die externe Hülle (3) und die innere Kammer (4) entlang einer Längsachse (ZZ') koaxial sind und einen Umfang definieren, der in Ruhe zwei zueinander und zur Längsachse (ZZ') senkrechte Symmetrieachsen (XX') und (YY') aufweist, und wobei mindestens eine der die äußere Hülle (3) und/oder die innere Kammer (4) bildenden Wände aus einem flexiblen oder halbstarren Material besteht, wobei die andere Wand vorzugsweise aus einem starren Material besteht, vorzugsweise noch mit einem kreisförmigen Querschnitt.

22. Vorrichtung nach Anspruch 21, **dadurch gekennzeichnet, daß** der Querschnitt der äußeren Hülle (3), die vorzugsweise aus einem starren Material besteht, kreisförmig ist und, daß der Querschnitt der inneren Kammer (4), die vorzugsweise aus einem flexiblen oder halbstarren Material besteht, oval oder rechteckig mit abgerundeten Ecken ist.

23. Vorrichtung nach Anspruch 21, **dadurch gekennzeichnet, daß** der Querschnitt der inneren Kammer (4), die vorzugsweise aus einem starren Material besteht, kreisförmig ist und, daß der Querschnitt der äußeren Hülle (3), die vorzugsweise aus einem flexiblen oder halbstarren Material besteht, oval oder rechteckig mit abgerundeten Ecken ist.

24. Vorrichtung nach einem der Ansprüche 1 bis 23, **dadurch gekennzeichnet, daß** die Hauptleitung (1a) und gegebenenfalls die innere Zufuhrleitung (6₁) des wärmeübertragenden Fluids in der inneren Kammer (4) mit Zentrierelementen (16₁) zusammenwirkt, die die Leitung beziehungsweise Leitungen (1a, 6₁) im wesentlichen parallel zur Achse (ZZ') der inneren Kammer (4) halten und dabei die Bewegung der Leitungen (1a, 6₁) aufgrund von ihren Differentialdehnung erlauben.

25. Heiz- und Isoliervorrichtung (1) eines Bündels von Hauptunterwasserleitungen (1a, 1 b), **dadurch gekennzeichnet, daß** sie eine Vorrichtung nach einem der Ansprüche 1 bis 24 umfaßt, die mindestens zwei Hauptleitungen (1a, 1b) umfaßt, die parallel und in der inneren Kammer (4) angeordnet sind.

26. Anordnung zur Boden-Oberflächen-Verbindung zwischen einer Unterwasserleitung (13), die auf dem Meerboden liegt, insbesondere bei großer Tiefe, und einem schwimmenden Träger (10), umfassend:
a) mindestens eine vertikale Steigleitung (1a, 1 b), die an ihrem unteren Ende mit mindestens einer Unterwasserleitung (13), die auf dem Meerboden liegt und an ihrem oberen Ende mit mindestens einem Schwimmer (14) verbunden ist, wobei die vertikale Steigleitung in einer Vorrichtung (1) nach einem der Ansprüche 1 bis 25 umgefaßt ist, wobei die vertikale Steigleitung der Hauptleitung entspricht und wobei sich die innere Kammer (4) über eine Höhe von mindestens 1000 Metern erstreckt und
b) mindestens eine Verbindungsleitung (12), vorzugsweise eine flexible Leitung, die die Verbindung zwischen einem schwimmenden Träger (10) und dem oberen Ende der vertikalen Steigleitung sichert und
c) gegebenenfalls, flexible externe Zirkulationsleitungen (6₂, 6₃) des wärmeübertragenden Fluids (5) zwischen dem schwimmenden Träger (10) und den ersten und zweiten Öffnungen (8₁, 8₂) des ersten Endes (4₁) der inneren Kammer (4) und gegebenenfalls mindestens eine flexible äußere Gaseinspritzleitung (7₂).

27. Anordnung nach Anspruch 26, **dadurch gekennzeichnet, daß** sie eine zweite äußere Hülle (3₁) kreisförmigen Querschnitts umfaßt, die mindestens eine Isolier- und Heizvorrichtung (1) nach einem der Ansprüche 1 bis 25 umfaßt, wobei die äußere Hülle (3) der Wärmeisolier- und Heizvorrichtung (1) an der zweiten äußeren Hülle (3₁) befestigt ist, vorzugsweise durch elastische Mittel (3₅) und wobei die vorzugsweise noch zweite äußere Hülle (3₁) an ihrem Außenumfang spiralförmige Mittel (3₂) umfaßt, die geeignet sind, die Entstehung eines Wirbels oder eines Rohresabrisses zu verhindern.

28. Heiz- und Wärmeisolierverfahren von mindestens einer Hauptunterwasserleitung (1 a, 1 b) zur Boden-Oberflächen-Verbindung, die für die Zirkulation eines warmen Abstroms auf dem Meerboden oder vom Meerboden zur Oberfläche bestimmt ist, **dadurch gekennzeichnet, daß** eine Heiz- und Wärmeisoliervorrichtung (1) nach einem der Ansprüche 1 bis 25, vorzugsweise in einer Anordnung nach einem der Ansprüche 26 oder 27, verwendet wird und man ein wärmeübertragendes Fluid (5) in einer inneren Kammer (4) zirkulieren läßt.

29. Verfahren nach Anspruch 28, **dadurch gekennzeichnet, daß** das wärmeübertragende Fluid unter Meerwasser, Süßwasser, Gasöl und Öl gewählt wird.

30. Verfahren nach einem der Ansprüche 28 oder 29, **dadurch gekennzeichnet, daß** die Hauptleitung durch den Zirkulation des wärmeübertragenden Fluids bei der Wiederaufnahmephase nach langem Abstellen aufgewärmt wird.
